# EUROPÄISCHE PATENTSCHRIFT

(11) **EP 4 181 728 B1**
(45) Veröffentlichungstag und Bekanntmachung des Hinweises auf die Patenterteilung: **15.10.2025**
(21) Anmeldenummer: 21737690.4
(22) Anmeldetag: 02.07.2021
(51) Int. Cl.: A45B 9/02, A63C 11/22

(54) **LEICHTBAU-GRIFFKOPF**
LIGHTWEIGHT GRIPPING HEAD
TÊTE DE POIGNÉE DE CONSTRUCTION LÉGÈRE

(30) Priorität: 14.07.2020 EP 20185607; 14.07.2020 EP 20185606; 08.12.2020 EP 20212353; 08.12.2020 EP 20212352
(43) Veröffentlichungstag der Anmeldung: 24.05.2023
(73) Patentinhaber: Lekisport AG, 6340 Baar (CH)
(72) Erfinder: BÖING, Tobias, 72663 Grossbettlingen (DE); HEIM, Eberhard, 72669 Unterensingen (DE); HOFER, Marco, 73337 Unterböhringen (DE)
(74) Vertreter: Bremi, Tobias Hans
(86) Internationale Anmeldenummer: PCT/EP2021/068293
(87) Internationale Veröffentlichungsnummer: WO 2022/012964

(56) Entgegenhaltungen:
- EP-A1- 3 415 207
- CN-U- 203 105 897
- US-A1- 2019 216 186

## Beschreibung

### TECHNISCHES GEBIET

Die vorliegende Erfindung betrifft einen Stockgriff für beispielsweise einen Wanderstock, einen Trekkingstock, einen Skistock oder einen Nordic Walking-Stock. Weiter betrifft die vorliegende Erfindung einen Stock mit einem derartigen Stockgriff sowie Verfahren zur Montage eines derartigen Stockgriffs.

### STAND DER TECHNIK

Aus dem Stand der Technik, beispielsweise aus der DE 299 06 612 U1, sind Stockgriffe bekannt, welche von einer Richtung quer zur Stocklängsachse vom Benutzer umgriffen werden, wobei die Konturen des Stockgriffs derart ausgebildet sind, dass sie für eine sequentielle Anordnung der Finger einer Benutzerhand geeignet sind. Bei einer Krafteinwirkung von oben dient ein Vorsprung als Abstützung des Zeigefingers nach unten hin. Ein Wanderstock, bei dem ein Knauf den Stockgriff bildet, ist in der DE 10 2006 008 066 A1 offenbart. Der Knauf ist dabei exzentrisch auf den Stockschaft aufgesetzt. Dieser Stockgriff ist nur für die Umgreifung von oben geeignet.

Weitere Stockgriffe mit ergonomischer Ausgestaltung des Griffkopfes sind aus EP-A-2 168 641 bekannt.

Bei solchen Griffkonstruktionen können die Schlaufen unter Verwendung von unterschiedlichen Mechanismen einstellbar befestigt sein, vergleiche beispielsweise EP-A-1 848 298, WO-A-2018/166854, EP-A-1 819 406.

US-A-2019216186 beschreibt einen ergonomischen Griff für eine Mobilitätsvorrichtung, umfassend einen zentralen Griffbereich, dessen unterer Abschnitt sich nach außen erweitert und eine Stützleiste bildet für einen ulnaren Abschnitt der Hand eines Benutzers, wenn die Hand den Mittelsäulen-Griffbereich greift, und der sich im Wesentlichen senkrecht zu einer Längsachse des Mittelsäulen-Griffbereichs erstreckt, den unteren Abschnitt des Griffbereichs umgebend, wobei der Griff einen Schlitzhohlraum aufweist, der die Stützleiste teilt und sich nach oben in den Mittelsäulen-Griffbereich erstreckt, und die Stützleiste einen geneigten Leistenabschnitt aufweist, der an einem hinteren Bereich der Stützleiste nach unten geneigt ist.

### DARSTELLUNG DER ERFINDUNG

Es ist entsprechend Aufgabe der vorliegenden Erfindung, einen verbesserten und neuartigen Stockgriff bereitzustellen, insbesondere einen möglichst leichten Stockgriff unter Verwendung von möglichst wenig strukturbildendem Material, der dennoch die erforderliche Stabilität auch bei großer Belastung bereitstellen kann. Zudem soll der vorgeschlagene Stockgriff optisch ansprechend ausgestaltet werden können, und die technische Funktionalität der Leichtbauweise nach außen erkennbar machen können.

Konkret geht es darum, einen Stockgriff vorzuschlagen, insbesondere für einen Skistock, Langlaufskistock, Trekkingstock oder Nordic Walking Stock, mit einem Kopfbereich und einen Griffbereich, sowie einer nach unten einseitig offenen axialen Ausnehmung zur Aufnahme eines Stockrohrs.

Gemäß Erfindung gemäss einem ersten Gegenstand ist ein solcher Stockgriff insbesondere dadurch gekennzeichnet, dass der Stockgriff einen Kern aus dem eigentlichen strukturbildenden Material (beispielsweise und vorzugsweise aus einem thermoplastischen Werkstoffen wie insbesondere Polyamid, Polycarbonat, Polypropylen, Polyethylen oder Mischungen davon, ggf. (glas)faserverstärkt) aufweist, wobei der Kern wenigstens bereichsweise eine erste, linke Seitenwand und eine zweite, rechte Seitenwand im Inneren des Griffes aufweist. Mit anderen Worten gibt es im Kern im Kopfbereich einen sich im Wesentlichen entlang der Laufrichtung erstreckenden, vorzugsweise ungefähr horizontal verlaufenden oder leicht in Laufrichtung nach vorne ansteigenden Hohlraum, der auf der linken Seite durch die erste Seitenwand begrenzt ist und auf der rechten Seite durch die rechte Seitenwand.

Dabei sind die beiden Seitenwände oberseitig durch eine Deckfläche verbunden, wobei Seitenwände und Deckfläche einen Hohlraum umschließen, und die erste, linke Seitenwand und die zweite, rechte Seitenwand im Kopfbereich den Hohlraum seitlich begrenzen. Beide Seitenwände verfügen dabei jeweils über mindestens einen oder vorzugsweise zwei Durchbrüche in einer Richtung quer zur Stockgrifflängsachse und quer zur Laufrichtung bei bestimmungsgemäßer Verwendung. Die Durchbrüche bilden jeweils eine Durchbruchfläche, d.h. eine Querschnittsfläche der jeweiligen Durchgangsöffnung.

Die individuelle Durchbruchfläche von wenigstens einem der Durchbrüche, vorzugweise der Mehrzahl oder aller der Durchbrüche, beträgt dabei mehr als 10mm², insbesondere mehr als 15mm², insbesondere im Bereich von 10-50mm². Alternativ oder zusätzlich beträgt die Gesamtfläche der Durchbrüche auf wenigstens einer oder beiden Seiten, d.h. in einer Seitenwand, des Griffes mehr als 10 mm², vorzugsweise mehr als 15 mm², oder mehr als 20 mm², insbesondere im Bereich von 10-50mm².

Durch die Ausgestaltung mit dem genannten Hohlraum, den Seitenwänden und den Durchbrüchen in diesen Seitenwänden kann auf stabile Weise ein länglicher, sich in Laufrichtung erstreckender, Hohlraum im Inneren des Griffkopfes konstruktiv realisiert werden, ohne dass dabei Einbußen bei der Stabilität auch bei großer Belastung in Kauf genommen werden müssen. Durch die Stege dieser, beispielsweise organischen, Struktur kann eine große Stabilität gewährleistet werden, und die vorgeschlagene Bauweise lässt sich auch in den üblichen Verfahren (Spritzgussverfahren) für den Kern des Stockgriffes ohne weiteres realisieren.

Eine erste bevorzugte Ausführungsform ist dadurch gekennzeichnet, dass zwischen den Durchbrüchen Stege ausgebildet sind oder die Durchbrüche durch eine Gitterstruktur mit Durchbrüchen gebildet werden.

Wenigstens einer oder mehrere der Durchbrüche können in Form von Vielecken ausgebildet sein, mit ggf. abgerundeten Ecken, z.B. in Form von Dreiecken, Vierecken (Drachen, Raute, Quadrat, Rechteck, trapezoidale Form, z.B. Parallelogramm, Trapez).

Typischerweise ist die Deckfläche geschlossen oder gitterförmig ausgebildet. Wenn die Deckfläche gitterförmig mit vollständigen Durchbrechungen ausgebildet ist, überdeckt vorzugsweise der weiter unten beschriebene Aufsatz oder ein separater Aufsatz oder eine Beschichtung auch die Oberfläche der Deckfläche, um das Eindringen von Schmutz oder ähnlichem zu verhindern.

Der Stockgriff weist vorzugsweise wenigstens einen am Kern vorzugsweise lösbar befestigten Aufsatz auf, welcher den Kern im Kopfbereich bevorzugter Massen in Umfangsrichtung bereichsweise umschliesst, und der die Durchbrüche und/oder Ausnehmungen in der Deckfläche wenigstens teilweise, vorzugsweise vollständig außenseitig überdeckt, wobei der Aufsatz vorzugsweise kraft- und/oder formschlüssig am Kern befestigt ist und/oder formschlüssig an einem ebenfalls im Griffkopf eingelassenen Schlaufenbefestigungselement befestigt oder zumindest zu dessen Führung beiträgt ist. Es kann sich z.B. um zwei jeweils seitlich aufgesetzte Aufsätze handeln, oder aber auch um einen Aufsatz, der als Klammer die fordere Spitze umgreift und seitlich anliegt.

Der Aufsatz ist typischerweise und bevorzugt aus einem transparenten oder transluszenten thermoplastischen Werkstoff gefertigt, beispielsweise Polyamid, Polycarbonat, Polyacrylat (e.g. PMMA), POM oder einer Mischung derartiger Materialien, damit der Blick auf die Innenstruktur freigegeben wird.

Der Stockgriff mit dem Kopfbereich und dem Griffbereich verfügt bevorzugtermassen über einen harten Kern aus einem thermoplastischen Material und einem darauf angeordneten weichen Material, beispielsweise aus einem Schaumstoff oder Kork im Griffbereich. Dabei kann der harte Kern aus einem thermoplastischen Material eine umlaufende Vertiefung im Griffbereich aufweisen, in der eine entsprechende Ummantelung aus Schaumstoff oder Kork angeordnet ist. So wird nicht nur eine weitere Verringerung des Gewichts bewirkt, sondern auch eine höhere Grifffreundlichkeit.

Die Ummantelung kann aus Schaumstoff (beispielsweise EVA), Kork, oder aber auch aus einem Komposit-Verbund, aus Holz, Bast, Textil, Vlies, Metall, oder einer Kombination solcher Materialien bestehen.

Damit auch solche Konstruktionen montiert werden können, kann der harte Kern im unteren Griffbereich, d. h. in jenem Bereich, in dem die axiale Ausnehmung für ein Stockrohr vorgesehen ist, getrennt sein, d. h. einen umlaufenden Schlitz aufweisen. So kann der zweiteilige harte Kern des Griffes mit der Ummantelung montiert werden, indem der obere Bereich oder der untere Bereich des harten Kerns vorgelegt wird, die umlaufende Ummantelung aufgeschoben wird, und der andere Bereich des harten Kerns in die freie andere Öffnung der Ummantelung eingeschoben wird und die Teile miteinander verbunden, z.B. verklebt werden.

Diese vorgeschlagene Bauweise kann auch dazu verwendet werden, Stockgriffe unterschiedlicher Größen und unterschiedlicher Formen quasi modular bereitzustellen. So ist es beispielsweise möglich, die Länge des Griffbereichs unterschiedlich auszubilden, indem jeweils ein gleicher Kopfbereich und oberer harter Kern bereitgestellt wird, und untere harte Kernbereiche unterschiedlicher Länge, und dann wird eine Ummantelung der gewünschten Länge mit einem unteren harten Kernbereich der gewünschten Länge kombiniert mit immer dem gleichen oberen harten Kern.

Weiter ist es zusätzlich oder unabhängig davon möglich, die Ummantelung bei gleichbleibendem harten Kern mit unterschiedlicher Form auszugestalten. So kann bei gleich bleibendem harten Kern eine ganze Serie von unterschiedlichen Griffen bereitgestellt werden, indem nur unterschiedliche Ummantelungen verwendet werden, wobei die verschiedenen Ummantelungen hinsichtlich Material und/oder Formgebung variieren können.

Insbesondere bevorzugt werden im Rahmen einer Griff-Serie sämtliche Variationsmöglichkeiten ausgenützt, beispielsweise indem es einen einzigen harten Kern-Oberteil mit Griffkopf gibt, der immer gleich ist, und verschieden lange untere harte Kerne je nach gewünschter Länge des Griffbereichs, und unterschiedlich lange Ummantelungen aus unterschiedlichem Material und mit unterschiedlicher Formgebung. Alternativ können auch die Oberteile mit Griffkopf und hartem Kernbereich unterschiedliche Längen aufweisen und mit unteren, harten Kernbereichen, entweder mit gleicher Länge und Formgebung oder auch mit unterschiedlicher Länge und Formgebung kombiniert werden. So können am Ende sogar benutzerspezifische individualisierte Kombinationen mit vergleichsweise niedrigem Aufwand bei der Produktion bereitgestellt werden, was insbesondere bei den heutigen Möglichkeiten mit Internet-Versand direkt vom Produktionsort an den Kunden interessante Möglichkeiten eröffnet.

Der Stockgriff mit einer Stocklängsachse und einem in eine Laufrichtung weisenden vorderen Stockgriffbereich und einem entgegengesetzt der Laufrichtung ausgerichteten hinteren Stockgriffbereich, sowie einem Umgriffbereich und einen an den Umgriffbereich anschliessenden gewölbten Kopfbereich, wobei der Umgriffbereich einen dem Kopfbereich benachbarten oberen Umgriffbereich und einen dem Kopfbereich abgewandten unteren Umgriffbereich aufweist, verfügt typischerweise über eine Griffnase im Kopfbereich, welche im vorderen Stockgriffbereich im Wesentlichen absatzlos in den oberen Umgriffbereich übergeht, wobei die Griffnase im vorderen Stockgriffbereich in Laufrichtung über den Umgriffbereich hinausragend in einem Überstand ausgebildet ist.

Der Überstand beträgt dabei typischerweise mehr als ca. 50% einer mittleren Ausdehnung des Umgriffbereichs in Laufrichtung. Typischerweise ist dabei eine Schnittebene des Kopfbereichs, welche durch eine quer zur Stocklängsachse und quer zur Laufrichtung angeordnete Querachse des Kopfbereichs, die angeordnet ist, wo der Kopfbereich quer zur Laufrichtung und quer zur Stocklängsachse gemessen am breitesten ist, und eine vorderste Spitze der Griffnase aufgespannt ist, in einem stumpfen Winkel von im Bereich von 90-135 Grad von der Stocklängsachse abgewinkelt.

Der Griffkopf ragt bevorzugt in einem vorderen Bereich über den Griffbereich hinaus. Zur besseren Griffigkeit verfügt der Griffkopf auf seiner vorderen Unterseite über wenigstens eine Erhebung, vorzugsweise ungefähr auf halber Strecke zwischen der Vorderkante des Griffbereichs und der Spitze des Griffkopfs. Weiter vorzugsweise ist die Unterseite und gegebenenfalls wenigstens teilweise auch ein Bereich, der sich noch etwas seitlich nach hinten erstreckt, aus einem besonders grifffreundlichen Material gefertigt. Typischerweise besteht der Kern des Griffkopfs aus einem harten thermoplastischen Material, wie beispielsweise Polyamid, Polycarbonat, Polyethylen, Polypropylen, oder Mischungen respektive Glasfaser verstärkte davon. Als grifffreundliches Material kann im unteren Bereich des Griffkopfs ein weicheres Elastomer-Material vorgesehen werden, dass vorzugsweise dann auch noch die oben erwähnte Erhebung bereitstellt. Der ganze Kern des Griffes oder wenigstens der obere Bereich mit dem Griffkopf kann entsprechend aus einem einzigen Material hergestellt werden, oder in einem 2K Verfahren mit einem Elastomer-Einsatz insbesondere auf der Unterseite des Griffkopfes.

Ebenfalls aus einem grifffreundlichen Elastomer-Material oder wenigstens mit einer Beschichtung aus einem grifffreundlichen Elastomer-Material kann auch die Oberseite respektive Deckfläche sowie ein Deckabschnitt des Schlaufenbefestigungselements ausgebildet sein.

Der Aufsatz kann dabei als Klammer mit zwei seitlichen Armen ausgebildet sein, wobei die Arme dieser Klammer den Griffkopf quasi von vorne umgreifen, und wobei sich die Arme von einer Vorderwand des Aufsatzes aus nach hinten zum hinteren Bereich des Kopfbereichs des Stockgriffs erstrecken und dabei die Seitenwände teilweise und die darin angeordneten Durchbrüche vorzugsweise vollständig außenseitig überdecken.

Dabei verfügt vorzugsweise jeder der seitlichen Arme über mindestens ein erstes Mittel zur kraft- und/oder formschlüssigen Verbindung mit dem Kern und vorzugsweise zusätzlich über mindestens ein zweites Mittel zur kraft- und/oder formschlüssigen Verbindung mit oder zumindest zur Führung, mit Vorzug auch zur Verliersicherung, von einem Kupplungselement, wobei es sich vorzugsweise mindestens beim zweiten Mittel um ein Rastmittel handelt, welches in eine Rastausnehmung oder an einem Rastfortsatz einer Raststruktur im Kern einrastet, wobei weiter vorzugsweise ein durch das Kupplungselement gebildeter Vorsprung in eine Führungskontur im Kupplungselement führend eingreift, insbesondere für eine Kippbewegung des Kupplungselements, aber auch das Kupplungselement im Griffkopf hält.

Sowohl die erste, linke Seitenwand als auch die zweite, rechte Seitenwand können im Kopfbereich jeweils mindestens drei Durchbrüche in einer Richtung quer zur Stockgrifflängsachse und quer zur Laufrichtung aufweisen.

Die erste Seitenwand und die zweite Seitenwand weisen vorzugsweise jeweils mindestens zwei oder drei durch jeweils einen Steg voneinander getrennte Durchbrüche auf, wobei sich die Stege von der Deckfläche des Stockgriffes nach unten in Richtung des Griffbereichs erstrecken, und vorzugsweise im Wesentlichen parallel zur Stockgrifflängsachse oder winklig geneigt zur Stockgrifflängsachse angeordnet sind.

Die Stege sind bevorzugter Massen bezüglich Stockgrifflängsachse geneigt ausgerichtet, wobei bevorzugter Massen in Laufrichtung weiter vorne angeordnete Stege von unten nach oben nach vorne geneigt sind, insbesondere vorzugsweise unter einem Winkel bezüglich Stockgrifflängsachse von 20-80°, oder im Bereich von 30-60°, und in Laufrichtung weiter hinten angeordnete Stege von unten nach oben nach hinten geneigt sind, insbesondere vorzugsweise in einem Winkel bezüglich Stockgrifflängsachse (S) von 10-70°, oder im Bereich von 20-60°.

Die Durchbrüche in den beiden Seitenwänden sind vorzugsweise spiegelsymmetrisch bezüglich einer durch die Stockgrifflängsachse und die Laufrichtung aufgespannten Ebene ausgebildet.

Die Seitenwände sind weiterhin vorzugsweise in einem oberen Bereich des Kopfbereichs in Bezug auf einen unteren Bereich des Kopfbereichs nach innen zum Hohlraum hin versetzt, wodurch zwischen dem oberen Bereich des Kopfbereichs und dem unteren Bereich des Kopfbereichs eine in Umfangsrichtung den Kopfbereich teilweise umlaufende Schulter gebildet ist, auf welchem der Aufsatz mindestens teilweise aufliegt, wobei vorzugsweise durch die Formgebung des Aufsatzes und dessen Lage in diesem Versatzbereich eine im Wesentlichen kontinuierliche und abgesehen von Spalten zwischen Bauteilen geschlossene Oberfläche des Griffbereichs ausgebildet wird.

Die Stege erstrecken sich typischerweise von der Deckfläche des Stockgriffs her nach unten in Richtung des Griffbereichs bis zur teilweise umlaufenden Schulter.

Eine weitere bevorzugte Ausführungsform ist dadurch gekennzeichnet, dass der Aufsatz mindestens teilweise, vorzugsweise vollständig transparent oder durchscheinend (transluszent) ausgebildet ist, sodass die Durchbrüche des Kerns von aussen sichtbar sind. Der Stockgriff kann in dem nach oben hin durch eine Deckfläche begrenzten Kopfbereich rückseitig eine zentrale Ausnehmung aufweisen, in welcher in einem hinteren Bereich des Kopfbereichs ein Schlaufenbefestigungselement mit einer am Schlaufenbefestigungselement befestigten Handschlaufe aufgenommen ist, wobei vorzugsweise das Schlaufenbefestigungselement einen Durchbruch aufweist, welcher mit einem Durchbruch der Seitenwände fluchtet, sodass das Schlaufenbefestigungselement in einer Ruheposition durch den Durchbruch der Seitenwände betrachtet im Wesentlichen nicht von aussen sichtbar ist.

Der Stockgriff nach der Erfindung verfügt weiter vorzugsweise zwischen der Deckfläche und einem unteren Bereich des Griffkopfes auf der Rückseite des Griffkopfes über zwei seitliche bogenförmige oder gewinkelte Stege, zwischen denen vorzugsweise ein Schlaufenbefestigungselement wie oben beschrieben angeordnet ist.

Weiterhin kann der Stockgriff einen am Kern lösbar befestigten Aufsatz aufweisen, welcher den Kern im Kopfbereich in Umfangsrichtung bereichsweise umschliesst, und der die Durchbrüche und/oder Ausnehmungen in der Deckfläche inklusive den durch die Stege gebildeten Durchbruch wenigstens teilweise, vorzugsweise vollständig außenseitig überdeckt, wobei der Aufsatz vorzugsweise kraft- und/oder formschlüssig am Kern befestigt ist und/oder formschlüssig an einem ebenfalls im Griffkopf eingelassenen Schlaufenbefestigungselement befestigt ist, indem Bereiche des Aufsatzes die Stege innenseitig hintergreifen, und gegebenenfalls in kurvenförmige Ausnehmungen eines Schlaufenbefestigungselements führend eingreifen. Auf die Verwendung von zusätzlichen Befestigungselementen kann dadurch verzichtet werden.

Weiter betrifft die vorliegende Erfindung ein Verfahren zur Montage eines Stockgriffs wie oben dargelegt, das insbesondere dadurch gekennzeichnet ist, dass die Handschlaufe mit einem freien Ende am Schlaufenbefestigungselement befestigt wird, und anschließend als Modul in die zentrale Ausnehmung eingeführt und über einen Querstift im Griffkopf kippbar befestigt wird. Vorzugsweise wird vor dem Einsetzen des Schlaufenbefestigungselements oder anschließend ein Aufsatz aufgeschoben und am Griffkopf vorzugsweise von vorne oder seitlich und vorzugsweise selbsteinrastend befestigt. Dadurch wird der Aufsatz über das Schlaufenbefestigungselement respektive über diesen Aufsatz respektive Bereiche davon das Schlaufenbefestigungselement zusätzlich am Griffkopf gesichert. und vorzugsweise zusätzlich für die Kippbewegung geführt.

Zu guter Letzt betrifft die vorliegende Erfindung einen Stock, insbesondere Skistock, Langlaufskistock, oder Nordic Walking Stock, mit einem Stockgriff wie oben dargelegt respektive montiert wie oben dargelegt.

Alternativ oder zusätzlich geht es vorliegend um einen Stockgriff mit folgenden Eigenschaften:
Der Stockgriff verfügt über eine zentrale Ausnehmung, in welcher ein Schlaufenbefestigungselement mit einer am Schlaufenbefestigungselement befestigten, in ihrer Größe verstellbaren Handschlaufe wenigstens teilweise aufgenommen ist.

Dabei ist der Stockgriff dadurch gekennzeichnet, dass das Schlaufenbefestigungselement und die am Schlaufenbefestigungselement befestigte Handschlaufe eine separat von einem Kern des Stockgriffs ausgebildete modulare Einheit bilden, welche reversibel kippbar um eine Drehachse im Stockgriff am Kern des Stockgriffs befestigt ist.

Dabei ist das Schlaufenbefestigungselement in einer Ruheposition X1, bei welcher das Schlaufenbefestigungselement in die Oberflächenkontur des Griffkopfes eingebettet ist, und bei welcher die Größe der Handschlaufe nicht verstellt werden kann, um die Drehachse nach oben in eine Verstellposition X2 kippbar, und in dieser Verstellposition kann X2 die Größe der Handschlaufe eingestellt werden.

Damit wird eine einfache und insbesondere hinsichtlich Montage, Reparatur und Ersatz von Bauteilen vorteilhafte Bauweise bereitgestellt, die eine hervorragende Feststellung der Schlaufe in der Ruheposition gewährleistet, und trotzdem in der Verstellposition eine einfache Längenverstellung der Handschlaufe erlaubt. Das Schlaufenbefestigungselement als Modul kann vorgefertigt werden und zusammen mit der Handschlaufe als Ganzes in einen entsprechenden Griffkopf eingebaut werden. So können auch die Produktionsprozesse und die Lagerhaltung optimiert werden, da eine solche Einheit für verschiedene Modelle hinsichtlich weiterer Gestaltung des Griffes eingesetzt werden kann. Eine erste bevorzugte Ausführungsform ist dadurch gekennzeichnet, dass das Schlaufenbefestigungselement eine Durchgangsöffnung aufweist, durch welche das Schlaufenband der Handschlaufe aus dem Stockgriff herausgeführt wird, um die Hand des Benutzers herumgeführt wird, und durch die gleiche Durchgangsöffnung mit dem freien Ende wieder durch das Schlaufenbefestigungselement hindurch tritt, wobei vorzugsweise das freie Ende des Schlaufenbandes hinter dieser Durchgangsöffnung nach unten um das Schlaufenbefestigungselement um einen Umlenkungsbereich geführt ist und anschließend unterhalb der Schlaufe als freies Schlaufenende aus dem Griffkopf herausgeführt ist.

Diese Schlaufenführung erlaubt gleichzeitig eine gute Klemmung und andererseits auch Vorteile hinsichtlich Modularität, da die vorgefertigte Einheit aus Schlaufenbefestigungselement und Handschlaufe, insbesondere wenn das eine Ende der Schlaufe am Schlaufenbefestigungselement befestigt ist, einfach montiert werden kann.

In der Ruheposition ist bevorzugter Maßen das Schlaufenband zwischen einer Unterseite des Schlaufenbefestigungselements und einem gegenüberliegenden Boden der zentralen Ausnehmung festlegend geklemmt.

Vorzugsweise sind dabei im Klemmbereich und/oder im Umlenkungsbereich Mittel angeordnet, um die Verstellung der Größe der Handschlaufe zu verhindern.

Diese Mittel können vorzugsweise wenigstens teilweise in Form eines oder mehrerer Klemmvorsprünge oder Klemmabsätze und/oder korrespondierender Vertiefungen, Stufen oder Rillen in der Gegenfläche ausgebildet sein.

Besonders bevorzugt ist dabei auf der Unterseite des Schlaufenbefestigungselements wenigstens eine quer zur Laufrichtung verlaufende Rippe angeordnet, und im gegenüberliegenden Boden der zentralen Ausnehmung eine korrespondierende Stufe.

Eine weitere bevorzugte Ausführungsform zeichnet sich dadurch aus, dass das Schlaufenbefestigungselement mittels eines entlang der Drehachse quer zu einer Laufrichtung und quer zur Stockgrifflängsachse in einer Durchgangsöffnung des Kerns des Stockgriffs angeordneten Querstifts am Kern des Stockgriffs kippbar befestigt ist.

Das Schlaufenbefestigungselement kann zudem mittels einer direkten oder indirekten Verbindung am Kern des Stockgriffs befestigt d. h. insbesondere gegen Verlieren gesichert sein, die vorzugsweise gleichzeitig eine Führungsfunktion für die Kippbewegung zwischen Ruheposition X1 und Feststellposition X2 bereitstellt. Insbesondere bevorzugt sind dazu am Kern und/oder an einem separaten Element Vorsprünge vorgesehen, die in gekrümmte Ausnehmungen in den Seitenflächen wenigstens teilweise eingreifen.

Weiterhin bevorzugt können Einrastelemente vorgesehen sein, die das Schlaufenbefestigungselement in der Ruheposition X1 und/oder in der Verstellposition X2 wenigstens teilweise einrasten lassen. Vorzugsweise wird in beiden Positionen ein derartiger Mechanismus bereitgestellt.

Dabei kann das Schlaufenbefestigungselement mindestens einen ersten Rastkanal in wenigstens einer Seitenfläche aufweisen, in welchen wenigstens ein erster Rastkamm im Ruhezustand X1 eingreift, wobei das Schlaufenbefestigungselement dann vorzugsweise zwei Rastkanäle oder -rinnen aufweist, welche an zwei parallel zueinander angeordneten, einander gegenüberliegenden Seitenwänden des Schlaufenbefestigungselements angeordnet sind. Vorzugsweise weist der Kern zwei in die zentrale Ausnehmung nach innen gerichtete Rastkämme auf, welche an zwei im Wesentlichen parallel zueinander angeordneten, einander gegenüberliegenden Seitenwänden des Kerns angeordnet sind, welche in die zwei Rastkanäle eingreifen.

Alternativ oder zusätzlich ist es möglich, dass das Schlaufenbefestigungselement mindestens einen zweiten Rastkanal in wenigstens einer Seitenfläche aufweist, in welchen wenigstens ein erster Rastkamm in der Verstellposition X2 eingreift, wobei das Schlaufenbefestigungselement vorzugsweise zwei Rastkanäle oder -rinnen aufweist, welche an zwei parallel zueinander angeordneten, einander gegenüberliegenden Seitenwänden des Schlaufenbefestigungselements angeordnet sind, und wobei vorzugsweise der Kern zwei in die zentrale Ausnehmung nach innen gerichtete Rastkämme aufweist, welche an zwei im Wesentlichen parallel zueinander angeordneten, einander gegenüberliegenden Seitenwänden des Kerns angeordnet sind, welche in die zwei Rastkanäle eingreifen.

Eine weitere bevorzugte Ausführungsform ist dadurch gekennzeichnet, dass die Handschlaufe einen die Hand des Benutzers umlaufenden Schlaufenabschnitt aufweist, sowie einen an den Schlaufenabschnitt einseitig anschliessenden, in eine schlitzförmige Durchgangsöffnung des Schlaufenbefestigungselements eingeführten und in der zentralen Ausnehmung um einen Umlenkbereich des Schlaufenbefestigungselements nach unten herum geführten Umlenkabschnitt aufweist, und ein erstes freies, aus der zentralen Ausnehmung hinausragendes Ende, das an den Umlenkabschnitt anschliesst, wobei die Handschlaufe zudem ein zweites an den umlaufenden Schlaufenabschnitt angrenzendes Ende aufweist, welches am Schlaufenbefestigungselement befestigt ist, vorzugsweise an einer in der zentralen Ausnehmung des Stockgriffs angeordneten Vorderwand des Schlaufenbefestigungselements, insbesondere bevorzugt mittels eines Befestigungsmittels, das vorzugsweise eine Schraube, eine Niete, ein Stift, ein Haken, eine Klebeverbindung oder eine Kombination davon ist.

Das Schlaufenbefestigungselement kann vorzugsweise wenigstens eine, vorzugsweise quer zur Laufrichtung angeordnete Ausnehmung aufweisen.

Weiter kann das Schlaufenbefestigungselement an seiner Vorderfläche im Übergang zum (bei Benutzung, in der Ruheposition X1 die Oberfläche des Griffkopfes bildenden) Deckabschnitt Mittel aufweisen, die eine Abdichtung gewährleisten, insbesondere in Form eines Vorsprungs und/oder einer Dichtlippe.

Der Stockgriff kann zudem wenigstens einen, vorzugsweise klammerförmigen, Aufsatz aufweisen, der formschlüssig und lösbar mit dem Schlaufenbefestigungselement und/oder mit dem Kern verbunden ist. Es kann sich z.B. um zwei jeweils seitlich aufgesetzte Aufsätze handeln. Bei einem klammerförmigen Aufsatz kann dieser zwei in Laufrichtung in einer Vorderwand zusammenlaufende und nach unten hin in einem vorderen Bereich durch einen Boden verbundene Seitenwände aufweist, wobei die Seitenwände jeweils ein nach hinten entgegen der Laufrichtung gerichtetes freies Ende aufweisen, an welchem jeweils ein Rastzapfen angeordnet ist, und wobei die Rastzapfen in jeweils einen an gegenüberliegenden Seitenwänden des Schlaufenbefestigungselements angeordneten gekrümmten Führungskanal eingreifen, wodurch das Schlaufenbefestigungselement während einer Kippbewegung des Schlaufenbefestigungselements in der zentralen Ausnehmung des Stockgriffs geführt ist, und wobei vorzugsweise der mindestens eine Führungskanal entlang der Krümmung eines Deckabschnittes des Schlaufenbefestigungselements ausgebildet ist.

Typischerweise ist der Aufsatz formschlüssig und lösbar mit dem Kern (1a) des Stockgriffs verbunden ist, vorzugsweise mittels wenigstens einer Rastverbindung.

Der Winkel zwischen der Ruheposition X1 und der Verstellposition X2 liegt vorteilhafterweise im Bereich von 20-90°, vorzugsweise im Bereich von 30-80°, insbesondere vorzugsweise im Bereich von 45-70°.

Der Stockgriff weist bevorzugter Maßen eine erste formschlüssige Verbindung zwischen dem Kern und dem Schlaufenbefestigungselement auf, sowie eine zweite formschlüssige Verbindung zwischen dem Schlaufenbefestigungselement und dem Aufsatz und eine dritte formschlüssige Verbindung zwischen dem Kern und dem Aufsatz.

Das Schlaufenbefestigungselement kann einen gekrümmten Deckabschnitt aufweisen, der in Feststellposition wenigstens teilweise oder insbesondere nahezu vollständig in eine Aussenkontur des Kopfbereichs integriert ist.

Weitere Ausführungsformen sind in den abhängigen Ansprüchen angegeben.

Gemäss einem weiteren zweiten, vom obigen unabhängig oder zum obigen zusätzlichen Gegenstand betrifft die Anmeldung folgendes:
Konkret geht es darum, einen Stockgriff, insbesondere für einen Skistock, Langlaufskistock, Trekkingstock oder Nordic Walking Stock, bereitzustellen, aufweisend einen Kopfbereich und einen Griffbereich, sowie eine axiale Ausnehmung zur Aufnahme eines Stockrohrs, und eine daran befestigte und in ihrer Größe verstellbare Handschlaufe.

Der Stockgriff verfügt dabei über eine zentrale Ausnehmung, in welcher ein Schlaufenbefestigungselement mit einer am Schlaufenbefestigungselement befestigten, in ihrer Größe verstellbaren Handschlaufe wenigstens teilweise aufgenommen ist.

Dabei ist erfindungsgemäß der Stockgriff dadurch gekennzeichnet, dass das Schlaufenbefestigungselement und die am Schlaufenbefestigungselement befestigte Handschlaufe eine separat von einem Kern des Stockgriffs ausgebildete modulare Einheit bilden, welche reversibel kippbar um eine Drehachse im Stockgriff am Kern des Stockgriffs befestigt ist.

Dabei ist das Schlaufenbefestigungselement in einer Ruheposition X1, bei welcher das Schlaufenbefestigungselement in die Oberflächenkontur des Griffkopfes eingebettet ist, und bei welcher die Größe der Handschlaufe nicht verstellt werden kann, und zwar vorzugsweise indem das Band der Handschlaufe kraftschlüssig, und nicht formschlüssig, fixiert ist, um die Drehachse nach oben in eine Verstellposition X2 kippbar, und in dieser Verstellposition kann X2 die Größe der Handschlaufe eingestellt werden.

Damit wird eine einfache und insbesondere hinsichtlich Montage, Reparatur und Ersatz von Bauteilen vorteilhafte Bauweise bereitgestellt, die eine hervorragende Feststellung der Schlaufe in der Ruheposition gewährleistet, und trotzdem in der Verstellposition eine einfache Längenverstellung der Handschlaufe erlaubt. Das Schlaufenbefestigungselement als Modul kann vorgefertigt werden und zusammen mit der Handschlaufe als Ganzes in einen entsprechenden Griffkopf eingebaut werden. So können auch die Produktionsprozesse und die Lagerhaltung optimiert werden, da eine solche Einheit für verschiedene Modelle hinsichtlich weiterer Gestaltung des Griffes eingesetzt werden kann. Eine erste bevorzugte Ausführungsform ist dadurch gekennzeichnet, dass das Schlaufenbefestigungselement eine Durchgangsöffnung aufweist, durch welche das Schlaufenband der Handschlaufe aus dem Stockgriff herausgeführt wird, um die Hand des Benutzers herumgeführt wird, und durch die gleiche Durchgangsöffnung mit dem freien Ende wieder durch das Schlaufenbefestigungselement hindurch tritt, wobei vorzugsweise das freie Ende des Schlaufenbandes hinter dieser Durchgangsöffnung nach unten um das Schlaufenbefestigungselement um einen Umlenkungsbereich geführt ist und anschließend unterhalb der Schlaufe als freies Schlaufenende aus dem Griffkopf herausgeführt ist.

Bevorzugt ist das Schlaufenband in der Ruheposition zwischen dem Schlaufenbefestigungselement und dem Kern des Stockgriffs durch eine reine Klemmung, d. h. durch einen Kraftschluss in seiner Position fixiert. Insbesondere auf Löcher im Schlaufenband für eine formschlüssige Befestigung wird dabei verzichtet, um möglichst viele unterschiedliche Positionen zu ermöglichen.

Diese Schlaufenführung erlaubt gleichzeitig eine gute Klemmung und andererseits auch Vorteile hinsichtlich Modularität, da die vorgefertigte Einheit aus Schlaufenbefestigungselement und Handschlaufe, insbesondere wenn das eine Ende der Schlaufe am Schlaufenbefestigungselement befestigt ist, einfach montiert werden kann.

In der Ruheposition ist bevorzugter Maßen das Schlaufenband zwischen einer Unterseite des Schlaufenbefestigungselements und einem gegenüberliegenden Boden der zentralen Ausnehmung festlegend geklemmt.

Vorzugsweise sind dabei im Klemmbereich und/oder im Umlenkungsbereich Mittel angeordnet, um die Verstellung der Größe der Handschlaufe zu verhindern.

Diese Mittel können vorzugsweise wenigstens teilweise in Form eines oder mehrerer Klemmvorsprünge oder Klemmabsätze und/oder korrespondierender Vertiefungen, Stufen oder Rillen in der Gegenfläche ausgebildet sein.

Besonders bevorzugt ist dabei auf der Unterseite des Schlaufenbefestigungselements wenigstens eine quer zur Laufrichtung verlaufende Rippe angeordnet, und im gegenüberliegenden Boden der zentralen Ausnehmung eine korrespondierende Stufe.

Eine weitere bevorzugte Ausführungsform zeichnet sich dadurch aus, dass das Schlaufenbefestigungselement mittels eines entlang der Drehachse quer zu einer Laufrichtung und quer zur Stockgrifflängsachse in einer Durchgangsöffnung des Kerns des Stockgriffs angeordneten Querstifts am Kern des Stockgriffs kippbar befestigt ist.

Das Schlaufenbefestigungselement kann zudem mittels einer direkten oder indirekten Verbindung am Kern des Stockgriffs befestigt d. h. insbesondere gegen Verlieren gesichert sein, die vorzugsweise gleichzeitig eine Führungsfunktion für die Kippbewegung zwischen Ruheposition X1 und Feststellposition X2 bereitstellt. Insbesondere bevorzugt sind dazu am Kern und/oder an einem separaten Element Vorsprünge vorgesehen, die in gekrümmte Ausnehmungen in den Seitenflächen wenigstens teilweise eingreifen.

Weiterhin bevorzugt können Einrastelemente vorgesehen sein, die das Schlaufenbefestigungselement in der Ruheposition X1 und/oder in der Verstellposition X2 wenigstens teilweise einrasten lassen. Vorzugsweise wird in beiden Positionen ein derartiger Mechanismus bereitgestellt.

Dabei kann das Schlaufenbefestigungselement mindestens einen ersten Rastkanal in wenigstens einer Seitenfläche aufweisen, in welchen wenigstens ein erster Rastkamm im Ruhezustand X1 eingreift, wobei das Schlaufenbefestigungselement dann vorzugsweise zwei Rastkanäle oder -rinnen aufweist, welche an zwei parallel zueinander angeordneten, einander gegenüberliegenden Seitenwänden des Schlaufenbefestigungselements angeordnet sind. Vorzugsweise weist der Kern zwei in die zentrale Ausnehmung nach innen gerichtete Rastkämme auf, welche an zwei im Wesentlichen parallel zueinander angeordneten, einander gegenüberliegenden Seitenwänden des Kerns angeordnet sind, welche in die zwei Rastkanäle eingreifen.

Alternativ oder zusätzlich ist es möglich, dass das Schlaufenbefestigungselement mindestens einen zweiten Rastkanal in wenigstens einer Seitenfläche aufweist, in welchen wenigstens ein erster Rastkamm in der Verstellposition X2 eingreift, wobei das Schlaufenbefestigungselement vorzugsweise zwei Rastkanäle oder -rinnen aufweist, welche an zwei parallel zueinander angeordneten, einander gegenüberliegenden Seitenwänden des Schlaufenbefestigungselements angeordnet sind, und wobei vorzugsweise der Kern zwei in die zentrale Ausnehmung nach innen gerichtete Rastkämme aufweist, welche an zwei im Wesentlichen parallel zueinander angeordneten, einander gegenüberliegenden Seitenwänden des Kerns angeordnet sind, welche in die zwei Rastkanäle eingreifen.

Eine weitere bevorzugte Ausführungsform ist dadurch gekennzeichnet, dass die Handschlaufe einen die Hand des Benutzers umlaufenden Schlaufenabschnitt aufweist, sowie einen an den Schlaufenabschnitt einseitig anschliessenden, in eine schlitzförmige Durchgangsöffnung des Schlaufenbefestigungselements eingeführten und in der zentralen Ausnehmung um einen Umlenkbereich des Schlaufenbefestigungselements nach unten herum geführten Umlenkabschnitt aufweist, und ein erstes freies, aus der zentralen Ausnehmung hinausragendes Ende, das an den Umlenkabschnitt anschliesst, wobei die Handschlaufe zudem ein zweites an den umlaufenden Schlaufenabschnitt angrenzendes Ende aufweist, welches am Schlaufenbefestigungselement befestigt ist, vorzugsweise an einer in der zentralen Ausnehmung des Stockgriffs angeordneten Vorderwand des Schlaufenbefestigungselements, insbesondere bevorzugt mittels eines Befestigungsmittels, das vorzugsweise eine Schraube, eine Niete, ein Stift, ein Haken, eine Klebeverbindung oder eine Kombination davon ist.

Das Schlaufenbefestigungselement kann vorzugsweise wenigstens eine, vorzugsweise quer zur Laufrichtung angeordnete Ausnehmung aufweisen.

Weiter kann das Schlaufenbefestigungselement an seiner Vorderfläche im Übergang zum (bei Benutzung, in der Ruheposition X1 die Oberfläche des Griffkopfes bildenden) Deckabschnitt Mittel aufweisen, die eine Abdichtung gewährleisten, insbesondere in Form eines Vorsprungs und/oder einer Dichtlippe.

Der Stockgriff kann zudem wenigstens einen, vorzugsweise klammerförmigen, Aufsatz aufweisen, der formschlüssig und lösbar mit dem Schlaufenbefestigungselement und/oder mit dem Kern verbunden ist. Es kann sich z.B. um zwei jeweils seitlich aufgesetzte Aufsätze handeln. Bei einem klammerförmigen Aufsatz kann dieser zwei in Laufrichtung in einer Vorderwand zusammenlaufende und nach unten hin in einem vorderen Bereich durch einen Boden verbundene Seitenwände aufweist, wobei die Seitenwände jeweils ein nach hinten entgegen der Laufrichtung gerichtetes freies Ende aufweisen, an welchem jeweils ein Rastzapfen angeordnet ist, und wobei die Rastzapfen in jeweils einen an gegenüberliegenden Seitenwänden des Schlaufenbefestigungselements angeordneten gekrümmten Führungskanal eingreifen, wodurch das Schlaufenbefestigungselement während einer Kippbewegung des Schlaufenbefestigungselements in der zentralen Ausnehmung des Stockgriffs geführt ist, und wobei vorzugsweise der mindestens eine Führungskanal entlang der Krümmung eines Deckabschnittes des Schlaufenbefestigungselements ausgebildet ist.

Typischerweise ist der Aufsatz formschlüssig und lösbar mit dem Kern (1a) des Stockgriffs verbunden ist, vorzugsweise mittels wenigstens einer Rastverbindung.

Der Winkel zwischen der Ruheposition X1 und der Verstellposition X2 liegt vorteilhafterweise im Bereich von 20-90°, vorzugsweise im Bereich von 30-80°, insbesondere vorzugsweise im Bereich von 45-70°.

Der Stockgriff weist bevorzugter Maßen eine erste formschlüssige Verbindung zwischen dem Kern und dem Schlaufenbefestigungselement auf, sowie eine zweite formschlüssige Verbindung zwischen dem Schlaufenbefestigungselement und dem Aufsatz und eine dritte formschlüssige Verbindung zwischen dem Kern und dem Aufsatz.

Das Schlaufenbefestigungselement kann einen gekrümmten Deckabschnitt aufweisen, der in Feststellposition wenigstens teilweise oder insbesondere nahezu vollständig in eine Aussenkontur des Kopfbereichs integriert ist.

Der Griffkopf ragt bevorzugt in einem vorderen Bereich über den Griffbereich hinaus. Zur besseren Griffigkeit verfügt der Griffkopf auf seiner vorderen Unterseite über wenigstens eine Erhebung, vorzugsweise ungefähr auf halber Strecke zwischen der Vorderkante des Griffbereichs und der Spitze des Griffkopfs. Weiter vorzugsweise ist die Unterseite und gegebenenfalls wenigstens teilweise auch ein Bereich, der sich noch etwas seitlich nach hinten erstreckt, aus einem besonders grifffreundlichen Material gefertigt. Typischerweise besteht der Kern des Griffkopfs aus einem harten thermoplastischen Material, wie beispielsweise Polyamid, Polycarbonat, Polyethylen, Polypropylen, oder Mischungen respektive Glasfaser verstärkte davon. Als grifffreundliches Material kann im unteren Bereich des Griffkopfs ein weicheres Elastomer-Material vorgesehen werden, dass vorzugsweise dann auch noch die oben erwähnte Erhebung bereitstellt. Der ganze Kern des Griffes oder wenigstens der obere Bereich mit dem Griffkopf kann entsprechend aus einem einzigen Material hergestellt werden, oder in einem 2K Verfahren mit einem Elastomer-Einsatz insbesondere auf der Unterseite des Griffkopfes.

Ebenfalls aus einem grifffreundlichen Elastomer-Material oder wenigstens mit einer Beschichtung aus einem grifffreundlichen Elastomer-Material kann auch die Oberseite respektive Deckfläche sowie ein Deckabschnitt des Schlaufenbefestigungselements ausgebildet sein.

Weiter betrifft die vorliegende Erfindung ein Verfahren zur Montage eines Stockgriffes wie oben dargelegt, welches dadurch gekennzeichnet ist, dass die Handschlaufe mit einem freien Ende am Schlaufenbefestigungselement befestigt wird, und anschließend als Modul in die zentrale Ausnehmung eingeführt und über einen Querstift im Griffkopf kippbar befestigt wird. Vorzugsweise wird vor dem Einsetzen des Schlaufenbefestigungselements oder anschließend wenigstens ein Aufsatz vorzugsweise seitlich oder von vorne aufgeschoben und am Griffkopf vorzugsweise selbsteinrastend befestigt. Dadurch wird der Aufsatz über das Schlaufenbefestigungselement respektive das Schlaufenbefestigungselement über diesen Aufsatz respektive Bereiche davon zusätzlich am Griffkopf gesichert. Vorzugsweise wird zusätzlich das Schlaufenbefestigungselement durch einen Eingriff des Aufsatzes für die Kippbewegung geführt.

Zu guter Letzt betrifft die vorliegende Erfindung einen Stock, insbesondere Skistock, Langlaufskistock, oder Nordic Walking Stock, mit einem Stockgriff wie oben dargelegt respektive montiert wie oben dargelegt.

Alternativ oder zusätzlich geht es vorliegend um einen Stockgriff mit folgenden Eigenschaften:
Ein Stockgriff, insbesondere für einen Skistock, Langlaufskistock, Trekkingstock oder Nordic Walking Stock, mit einem Kopfbereich und einen Griffbereich, sowie einer nach unten einseitig offenen axialen Ausnehmung zur Aufnahme eines Stockrohrs.

Dabei ist ein solcher Stockgriff insbesondere dadurch gekennzeichnet, dass der Stockgriff einen Kern aus dem eigentlichen strukturbildenden Material (beispielsweise und vorzugsweise aus einem thermoplastischen Werkstoffen wie insbesondere Polyamid, Polycarbonat, Polypropylen, Polyethylen oder Mischungen davon, ggf. (glas)faserverstärkt) aufweist, wobei der Kern wenigstens bereichsweise eine erste, linke Seitenwand und eine zweite, rechte Seitenwand im Inneren des Griffes aufweist.

Dabei sind die beiden Seitenwände oberseitig durch eine Deckfläche verbunden, wobei Seitenwände und Deckfläche einen Hohlraum umschließen, und die erste, linke Seitenwand und die zweite, rechte Seitenwand im Kopfbereich den Hohlraum seitlich begrenzen. Beide Seitenwände verfügen dabei jeweils über mindestens einen oder vorzugsweise zwei Durchbrüche in einer Richtung quer zur Stockgrifflängsachse und quer zur Laufrichtung bei bestimmungsgemäßer Verwendung.

Die individuelle Durchbruchfläche von wenigstens einem der Durchbrüche, vorzugweise der Mehrzahl oder aller der Durchbrüche, beträgt dabei mehr als 10mm², insbesondere mehr als 15mm², insbesondere im Bereich von 10-50mm². Alternativ oder zusätzlich beträgt die Gesamtfläche der Durchbrüche auf wenigstens einer oder beiden Seiten, d.h. in einer Seitenwand, des Griffes mehr als 10 mm², vorzugsweise mehr als 15 mm², oder mehr als 20 mm², insbesondere im Bereich von 10-50mm².

Durch die Ausgestaltung mit den Seitenwänden und den Durchbrüchen in diesen Seitenwänden kann auf stabile Weise ein länglicher Hohlraum im Inneren des Griffkopfes konstruktiv realisiert werden, ohne dass dabei Einbußen bei der Stabilität auch bei großer Belastung in Kauf genommen werden müssen. Durch die Stege dieser, beispielsweise organischen Struktur kann eine große Stabilität gewährleistet werden, und die vorgeschlagene Bauweise lässt sich auch in den üblichen Verfahren (Spritzgussverfahren) für den Kern des Stockgriffes ohne weiteres realisieren.

Eine erste bevorzugte Ausführungsform ist dadurch gekennzeichnet, dass zwischen den Durchbrüchen Stege ausgebildet sind oder die Durchbrüche durch eine Gitterstruktur mit Durchbrüchen gebildet werden.

Wenigstens einer oder mehrere der Durchbrüche können in Form von Vielecken ausgebildet sein, mit ggf. abgerundeten Ecken, z.B. in Form von Dreiecken, Vierecken (Drachen, Raute, Quadrat, Rechteck, trapezoidale Form, z.B. Parallelogramm, Trapez).

Typischerweise ist die Deckfläche geschlossen oder gitterförmig ausgebildet. Wenn die Deckfläche gitterförmig mit vollständigen Durchbrechungen ausgebildet ist, überdeckt vorzugsweise der weiter unten beschriebene Aufsatz oder ein separater Aufsatz oder eine Beschichtung auch die Oberfläche der Deckfläche, um das Eindringen von Schmutz oder ähnlichem zu verhindern.

Der Stockgriff weist vorzugsweise wenigstens einen am Kern vorzugsweise lösbar befestigten Aufsatz auf, welcher den Kern im Kopfbereich bevorzugter Massen in Umfangsrichtung bereichsweise umschliesst, und der die Durchbrüche und/oder Ausnehmungen in der Deckfläche wenigstens teilweise, vorzugsweise vollständig außenseitig überdeckt, wobei der Aufsatz vorzugsweise kraft- und/oder formschlüssig am Kern befestigt ist und/oder formschlüssig an einem ebenfalls im Griffkopf eingelassenen Schlaufenbefestigungselement befestigt ist. Es kann sich z.B. um zwei jeweils seitlich aufgesetzte Aufsätze handeln.

Der Aufsatz ist typischerweise und bevorzugt aus einem transparenten oder transluszenten thermoplastischen Werkstoff gefertigt, beispielsweise Polyamid, Polycarbonat, Polyacrylat (e.g. PMMA), POM oder einer Mischung derartiger Materialien, damit der Blick auf die Innenstruktur freigegeben wird.

Der Stockgriff mit dem Kopfbereich und dem Griffbereich verfügt bevorzugtermassen über einen harten Kern aus einem thermoplastischen Material und einem darauf angeordneten weichen Material, beispielsweise aus einem Schaumstoff oder Kork im Griffbereich. Dabei kann der harte Kern aus einem thermoplastischen Material eine umlaufende Vertiefung im Griffbereich aufweisen, in der eine entsprechende Ummantelung aus Schaumstoff oder Kork angeordnet ist. So wird nicht nur eine weitere Verringerung des Gewichts bewirkt, sondern auch eine höhere Grifffreundlichkeit.

Die Ummantelung kann aus Schaumstoff (beispielsweise EVA), Kork, oder aber auch aus einem Komposit-Verbund, aus Holz, Bast, Textil, Vliess, Metall, oder einer Kombination solcher Materialien bestehen.

Damit auch solche Konstruktionen montiert werden können, kann der harte Kern im unteren Griffbereich, d. h. in jenem Bereich, in dem die axiale Ausnehmung für ein Stockrohr vorgesehen ist, getrennt sein, d. h. einen umlaufenden Schlitz aufweisen. So kann der zweiteilige harte Kern des Griffes mit der Ummantelung montiert werden, indem der obere Bereich oder der untere Bereich des harten Kerns vorgelegt wird, die umlaufende Ummantelung aufgeschoben wird, und der andere Bereich des harten Kerns in die freie andere Öffnung der Ummantelung eingeschoben wird und die Teile miteinander verbunden, z.B. verklebt werden.

Diese vorgeschlagene Bauweise kann auch dazu verwendet werden, Stockgriffe unterschiedlicher Größen und unterschiedlicher Formen quasi modular bereitzustellen. So ist es beispielsweise möglich, die Länge des Griffbereichs unterschiedlich auszubilden, indem jeweils ein gleicher Kopfbereich und oberer harter Kern bereitgestellt wird, und untere harte Kernbereiche unterschiedlicher Länge, und dann wird eine Ummantelung der gewünschten Länge mit einem unteren harten Kernbereich der gewünschten Länge kombiniert mit immer dem gleichen oberen harten Kern.

Weiter ist es zusätzlich oder unabhängig davon möglich, die Ummantelung bei gleichbleibendem harten Kern mit unterschiedlicher Form auszugestalten. So kann bei gleich bleibendem harten Kern eine ganze Serie von unterschiedlichen Griffen bereitgestellt werden, indem nur unterschiedliche Ummantelungen verwendet werden, wobei die verschiedenen Ummantelungen hinsichtlich Material und/oder Formgebung variieren können.

Insbesondere bevorzugt werden im Rahmen einer Griff-Serie sämtliche Variationsmöglichkeiten ausgenützt, beispielsweise indem es einen einzigen harten Kern-Oberteil mit Griffkopf gibt, der immer gleich ist, und verschieden lange untere harte Kerne je nach gewünschter Länge des Griffbereichs, und unterschiedlich lange Ummantelungen aus unterschiedlichem Material und mit unterschiedlicher Formgebung. Alternativ können auch die Oberteile mit Griffkopf und hartem Kernbereich unterschiedliche Längen aufweisen und mit unteren, harten Kernbereichen, entweder mit gleicher Länge und Formgebung oder auch mit unterschiedlicher Länge und Formgebung kombiniert werden. So können am Ende sogar benutzerspezifische individualisierte Kombinationen mit vergleichsweise niedrigem Aufwand bei der Produktion bereitgestellt werden, was insbesondere bei den heutigen Möglichkeiten mit Internet-Versand direkt vom Produktionsort an den Kunden interessante Möglichkeiten eröffnet.

Der Stockgriff mit einer Stocklängsachse und einem in eine Laufrichtung weisenden vorderen Stockgriffbereich und einem entgegengesetzt der Laufrichtung ausgerichteten hinteren Stockgriffbereich, sowie einem Umgriffbereich und einen an den Umgriffbereich anschliessenden gewölbten Kopfbereich, wobei der Umgriffbereich einen dem Kopfbereich benachbarten oberen Umgriffbereich und einen dem Kopfbereich abgewandten unteren Umgriffbereich aufweist, verfügt typischerweise über eine Griffnase im Kopfbereich, welche im vorderen Stockgriffbereich im Wesentlichen absatzlos in den oberen Umgriffbereich übergeht, wobei die Griffnase im vorderen Stockgriffbereich in Laufrichtung über den Umgriffbereich hinausragend in einem Überstand ausgebildet ist.

Der Überstand beträgt dabei typischerweise mehr als ca. 50% einer mittleren Ausdehnung des Umgriffbereichs in Laufrichtung. Typischerweise ist dabei eine Schnittebene des Kopfbereichs, welche durch eine quer zur Stocklängsachse und quer zur Laufrichtung angeordnete Querachse des Kopfbereichs, die angeordnet ist, wo der Kopfbereich quer zur Laufrichtung und quer zur Stocklängsachse gemessen am breitesten ist, und eine vorderste Spitze der Griffnase aufgespannt ist, in einem stumpfen Winkel von im Bereich von 90-135 Grad von der Stocklängsachse abgewinkelt.

Der Aufsatz kann dabei als Klammer mit zwei seitlichen Armen ausgebildet sein, wobei die Arme dieser Klammer den Griffkopf quasi von vorne umgreifen, und wobei sich die Arme von einer Vorderwand des Aufsatzes aus nach hinten zum hinteren Bereich des Kopfbereichs des Stockgriffs erstrecken und dabei die Seitenwände teilweise und die darin angeordneten Durchbrüche vorzugsweise vollständig außenseitig überdecken.

Dabei verfügt vorzugsweise jeder der seitlichen Arme über mindestens ein erstes Mittel zur kraft- und/oder formschlüssigen Verbindung mit dem Kern und vorzugsweise zusätzlich über mindestens ein zweites Mittel zur kraft- und/oder formschlüssigen Verbindung mit einem Kupplungselement, wobei es sich vorzugsweise mindestens beim zweiten Mittel um ein Rastmittel handelt, welches in eine Rastausnehmung oder an einem Rastfortsatz einer Raststruktur im Kern einrastet.

Sowohl die erste, linke Seitenwand als auch die zweite, rechte Seitenwand können im Kopfbereich jeweils mindestens drei Durchbrüche in einer Richtung quer zur Stockgrifflängsachse und quer zur Laufrichtung aufweisen.

Die erste Seitenwand und die zweite Seitenwand weisen vorzugsweise jeweils mindestens zwei oder drei durch jeweils einen Steg voneinander getrennte Durchbrüche auf, wobei sich die Stege von der Deckfläche des Stockgriffes nach unten in Richtung des Griffbereichs erstrecken, und vorzugsweise im Wesentlichen parallel zur Stockgrifflängsachse oder winklig geneigt zur Stockgrifflängsachse angeordnet sind.

Die Stege sind bevorzugter Massen bezüglich Stockgrifflängsachse geneigt ausgerichtet, wobei bevorzugter Massen in Laufrichtung weiter vorne angeordnete Stege von unten nach oben nach vorne geneigt sind, insbesondere vorzugsweise unter einem Winkel bezüglich Stockgrifflängsachse von 20-80°, oder im Bereich von 30-60°, und in Laufrichtung weiter hinten angeordnete Stege von unten nach oben nach hinten geneigt sind, insbesondere vorzugsweise in einem Winkel bezüglich Stockgrifflängsachse von 10-70°, oder im Bereich von 20-60°.

Die Durchbrüche in den beiden Seitenwänden sind vorzugsweise spiegelsymmetrisch bezüglich einer durch die Stockgrifflängsachse und die Laufrichtung aufgespannten Ebene ausgebildet.

Die Seitenwände sind weiterhin vorzugsweise in einem oberen Bereich des Kopfbereichs in Bezug auf einen unteren Bereich des Kopfbereichs nach innen zum Hohlraum hin versetzt, wodurch zwischen dem oberen Bereich des Kopfbereichs und dem unteren Bereich des Kopfbereichs eine in Umfangsrichtung den Kopfbereich teilweise umlaufende Schulter gebildet ist, auf welchem der Aufsatz mindestens teilweise aufliegt, wobei vorzugsweise durch die Formgebung des Aufsatzes und dessen Lage in diesem Versatzbereich eine im Wesentlichen kontinuierliche und abgesehen von Spalten zwischen Bauteilen geschlossene Oberfläche des Griffbereichs ausgebildet wird.

Die Stege erstrecken sich typischerweise von der Deckfläche des Stockgriffs her nach unten in Richtung des Griffbereichs bis zur teilweise umlaufenden Schulter.

Eine weitere bevorzugte Ausführungsform ist dadurch gekennzeichnet, dass der Aufsatz mindestens teilweise, vorzugsweise vollständig transparent oder durchscheinend (transluszent) ausgebildet ist, sodass die Durchbrüche des Kerns von aussen sichtbar sind. Der Stockgriff kann in dem nach oben hin durch eine Deckfläche begrenzten Kopfbereich rückseitig eine zentrale Ausnehmung aufweisen, in welcher in einem hinteren Bereich des Kopfbereichs ein Schlaufenbefestigungselement mit einer am Schlaufenbefestigungselement befestigten Handschlaufe aufgenommen ist, wobei vorzugsweise das Schlaufenbefestigungselement einen Durchbruch aufweist, welcher mit einem Durchbruch der Seitenwände fluchtet, sodass das Schlaufenbefestigungselement in einer Ruheposition durch den Durchbruch der Seitenwände betrachtet im Wesentlichen nicht von aussen sichtbar ist.

Der Stockgriff nach der Erfindung verfügt weiter vorzugsweise zwischen der Deckfläche und einem unteren Bereich des Griffkopfes auf der Rückseite des Griffkopfes über zwei seitliche bogenförmige oder gewinkelte Stege, zwischen denen vorzugsweise ein Schlaufenbefestigungselement wie oben beschrieben angeordnet ist.

Weiterhin kann der Stockgriff einen am Kern lösbar befestigten Aufsatz aufweisen, welcher den Kern im Kopfbereich in Umfangsrichtung bereichsweise umschliesst, und der die Durchbrüche und/oder Ausnehmungen in der Deckfläche inklusive den durch die Stege gebildeten Durchbruch wenigstens teilweise, vorzugsweise vollständig außenseitig überdeckt, wobei der Aufsatz vorzugsweise kraft- und/oder formschlüssig am Kern befestigt ist und/oder formschlüssig an einem ebenfalls im Griffkopf eingelassenen Schlaufenbefestigungselement befestigt ist, indem Bereiche des Aufsatzes die Stege innenseitig hintergreifen, und gegebenenfalls in kurvenförmige Ausnehmungen eines Schlaufenbefestigungselements führend eingreifen. Auf die Verwendung von zusätzlichen Befestigungselementen kann dadurch verzichtet werden.

Der zweite Gegenstand ist durch folgende Aspekte charakterisiert, die allein oder mit dem ersten Gegenstand kombiniert eingesetzt werden können:
Aspekt 1: Stockgriff , insbesondere für einen Skistock, Langlaufskistock, Trekkingstock oder Nordic Walking Stock, aufweisend einen Kopfbereich und einen Griffbereich , sowie eine axiale Ausnehmung zur Aufnahme eines Stockrohrs, und eine daran befestigte und in ihrer Größe verstellbare Handschlaufe , wobei der Stockgriff eine zentrale Ausnehmung aufweist, in welcher ein Schlaufenbefestigungselement mit einer am Schlaufenbefestigungselement befestigten, in ihrer Größe verstellbaren Handschlaufe wenigstens teilweise aufgenommen ist,
   dadurch gekennzeichnet, dass
   das Schlaufenbefestigungselement und die am Schlaufenbefestigungselement befestigte Handschlaufe eine separat von einem Kern (1a) des Stockgriffs ausgebildete modulare Einheit bilden, welche reversibel kippbar um eine Drehachse (D) im Stockgriff am Kern des Stockgriffs befestigt ist, wobei das Schlaufenbefestigungselement von einer Ruheposition (X1), bei welcher das Schlaufenbefestigungselement in die Oberflächenkontur des Griffkopfes eingebettet ist, und bei welcher die Größe der Handschlaufe nicht verstellt werden kann, um die Drehachse (D) nach oben in eine Verstellposition (X2) gekippt werden kann, und in dieser Verstellposition (X2) die Größe der Handschlaufe eingestellt werden kann.
Aspekt 2: Stockgriff nach Aspekt 1, dadurch gekennzeichnet, dass das Schlaufenbefestigungselement eine Durchgangsöffnung aufweist, durch welche das Schlaufenband der Handschlaufe aus dem Stockgriff herausgeführt wird, um die Hand des Benutzers herumgeführt wird, und durch die gleiche Durchgangsöffnung mit dem freien Ende wieder durch das Schlaufenbefestigungselement hindurch tritt, wobei vorzugsweise das freie Ende des Schlaufenbandes hinter dieser Durchgangsöffnung nach unten um das Schlaufenbefestigungselement um einen Umlenkungsbereich geführt ist und anschließend unterhalb der Schlaufe als freies Schlaufenende aus dem Griffkopf herausgeführt ist.
Aspekt 3: Stockgriff nach Aspekt 2, dadurch gekennzeichnet, dass in der Ruheposition (X1) das Schlaufenband zwischen einer Unterseite des Schlaufenbefestigungselements und einem gegenüberliegenden Boden der zentralen Ausnehmung festlegend geklemmt ist, wobei vorzugsweise im Klemmbereich und/oder im Umlenkungsbereich Mittel angeordnet sind, um die Verstellung der Größe der Handschlaufe zu verhindern, und wobei insbesondere vorzugsweise diese Mittel wenigstens teilweise in Form eines oder mehrerer Klemmvorsprünge oder Klemmabsätze und/oder korrespondierender Vertiefungen, Stufen oder Rillen in der Gegenfläche ausgebildet sind, und wobei besonders bevorzugt auf der Unterseite des Schlaufenbefestigungselements wenigstens eine quer zur Laufrichtung verlaufende Rippe angeordnet ist, und im gegenüberliegenden Boden der zentralen Ausnehmung eine korrespondierende Stufe.
Aspekt 4: Stockgriff nach einem der vorhergehenden Aspekte, dadurch gekennzeichnet, dass das Schlaufenbefestigungselement mittels eines entlang der Drehachse (D) quer zu einer Laufrichtung (L) und quer zur Stockgrifflängsachse (S) in einer Durchgangsöffnung des Kerns des Stockgriffs angeordneten Querstifts am Kern des Stockgriffs kippbar befestigt ist.
Aspekt 5: Stockgriff nach einem der vorhergehenden Aspekte, dadurch gekennzeichnet, dass das Schlaufenbefestigungselement zudem mittels einer direkten oder indirekten Verbindung am Kern des Stockgriffs befestigt ist, die vorzugsweise gleichzeitig eine Führungsfunktion für die Kippbewegung zwischen Ruheposition (X1) und Feststellposition (X2) bereitstellt, und wobei insbesondere vorzugsweise dazu am Kern und/oder an einem separaten Element Vorsprünge vorgesehen sind, die in gekrümmte Ausnehmungen in den Seitenflächen wenigstens teilweise eingreifen.
Aspekt 6: Stockgriff nach einem der vorhergehenden Aspekte, dadurch gekennzeichnet, dass Einrastelemente vorgesehen sind, die das Schlaufenbefestigungselement in der Ruheposition (X1) und/oder in der Verstellposition (X2) einrasten lassen,
   wobei vorzugsweise das Schlaufenbefestigungselement mindestens einen ersten Rastkanal in wenigstens einer Seitenfläche aufweist, in welchen wenigstens ein erster Rastkamm im Ruhezustand (X1) eingreift, wobei das Schlaufenbefestigungselement vorzugsweise zwei Rastkanäle aufweist, welche an zwei parallel zueinander angeordneten, einander gegenüberliegenden Seitenwänden des Schlaufenbefestigungselements angeordnet sind, und wobei vorzugsweise der Kern zwei in die zentrale Ausnehmung nach innen gerichtete Rastkämme aufweist, welche an zwei im Wesentlichen parallel zueinander angeordneten, einander gegenüberliegenden Seitenwänden des Kerns angeordnet sind, welche in die zwei Rastkanäle (30a, 30b) eingreifen,
   und/oder wobei vorzugsweise das Schlaufenbefestigungselement mindestens einen zweiten Rastkanal in wenigstens einer Seitenfläche aufweist, in welchen wenigstens ein erster Rastkamm in der Verstellposition (X2) eingreift, wobei das Schlaufenbefestigungselement vorzugsweise zwei Rastkanäle aufweist, welche an zwei parallel zueinander angeordneten, einander gegenüberliegenden Seitenwänden (5a,5b) des Schlaufenbefestigungselements angeordnet sind, und wobei vorzugsweise der Kern (1a) zwei in die zentrale Ausnehmung nach innen gerichtete Rastkämme aufweist, welche an zwei im Wesentlichen parallel zueinander angeordneten, einander gegenüberliegenden Seitenwänden des Kerns angeordnet sind, welche in die zwei Rastkanäle eingreifen.
Aspekt 7: Stockgriff nach einem der vorhergehenden Aspekte, dadurch gekennzeichnet, dass die Handschlaufe einen die Hand des Benutzers umlaufenden Schlaufenabschnitt aufweist, sowie einen an den Schlaufenabschnitt einseitig anschliessenden, in eine schlitzförmige Durchgangsöffnung des Schlaufenbefestigungselements eingeführten und in der zentralen Ausnehmung um einen Umlenkbereich des Schlaufenbefestigungselements nach unten herum geführten Umlenkabschnitt aufweist, und ein erstes freies, aus der zentralen Ausnehmung hinausragendes Ende, das an den Umlenkabschnitt anschliesst, wobei die Handschlaufe zudem ein zweites an den umlaufenden Schlaufenabschnitt angrenzendes Ende aufweist, welches am Schlaufenbefestigungselement befestigt ist, vorzugsweise an einer in der zentralen Ausnehmung des Stockgriffs angeordneten Vorderwand des Schlaufenbefestigungselements, insbesondere bevorzugt mittels eines Befestigungsmittels , das vorzugsweise eine Schraube, ein Stift, eine Niete, ein Haken, ein Stoffschluss, einschliesslich Klebeverbindung, Schweissverbindung, Anspritzen, oder eine Kombination davon ist.
Aspekt 8: Stockgriff nach einem der vorhergehenden Aspekts, dadurch gekennzeichnet, dass das Schlaufenbefestigungselement wenigstens eine, vorzugsweise quer zur Laufrichtung angeordnete Ausnehmung aufweist,
   und/oder dass das Schlaufenbefestigungselement an seiner Vorderfläche im Übergang zur bei Benutzung in der Ruheposition (X1) die Oberfläche des Griffkopfes bildenden Deckabschnitt Mittel aufweist, die eine Abdichtung gewährleisten.
Aspekt 9: Stockgriff nach einem der vorhergehenden Aspekte, dadurch gekennzeichnet, dass der Stockgriff wenigstens einen, vorzugsweise klammerförmigen, Aufsatz aufweist, der formschlüssig und lösbar mit dem Schlaufenbefestigungselement und/oder mit dem Kern verbunden ist, wobei vorzugsweise der Aufsatz zwei in Laufrichtung (L) in einer Vorderwand zusammenlaufende und nach unten hin in einem vorderen Bereich durch einen Boden verbundene Seitenwände aufweist, wobei die Seitenwände jeweils ein nach hinten entgegen der Laufrichtung (L) gerichtetes freies Ende aufweisen, an welchem jeweils ein Rastzapfen angeordnet ist, und wobei die Rastzapfen in jeweils einen an gegenüberliegenden Seitenwänden des Schlaufenbefestigungselements angeordneten gekrümmten Führungskanal eingreifen, wodurch das Schlaufenbefestigungselement während einer Kippbewegung des Schlaufenbefestigungselements in der zentralen Ausnehmung des Stockgriffs geführt ist, und wobei vorzugsweise der mindestens eine Führungskanal entlang der Krümmung eines Deckabschnittes des Schlaufenbefestigungselements ausgebildet ist.
Aspekt 10: Stockgriff nach Aspekt 9, dadurch gekennzeichnet, dass der Aufsatz formschlüssig und lösbar mit dem des Stockgriffs verbunden ist, vorzugsweise mittels wenigstens einer Rastverbindung.
Aspekt 11. Stockgriff nach einem der vorhergehenden Aspekte, dadurch gekennzeichnet, dass der Winkel zwischen der Ruheposition (X1) und der Verstellposition (X2) im Bereich von 20-90°, vorzugsweise im Bereich von 30-80°, insbesondere vorzugsweise im Bereich von 45-70° liegt.
Aspekt 12: Stockgriff nach einem der vorhergehenden Aspekte, dadurch gekennzeichnet dass der Stockgriff eine erste formschlüssige Verbindung zwischen dem Kern und dem Schlaufenbefestigungselement aufweist, sowie eine zweite formschlüssige Verbindung zwischen dem Schlaufenbefestigungselement und dem Aufsatz und eine dritte formschlüssige Verbindung zwischen dem Kern und dem Aufsatz .
Aspekt 13: Stockgriff nach einem der vorhergehenden Aspekte, dadurch gekennzeichnet, dass das Schlaufenbefestigungselement einen gekrümmten Deckabschnitt aufweist, welcher in Feststellposition wenigstens teilweise oder insbesondere nahezu vollständig in eine Aussenkontur des Kopfbereichs integriert ist.
Aspekt 14: Verfahren zur Montage eines Stockgriffs gemäß einem der vorhergehenden Aspekte, dadurch gekennzeichnet, dass die Handschlaufe mit einem freien Ende am Schlaufenbefestigungselement befestigt wird, und anschließend als Modul in die zentrale Ausnehmung eingeführt und über einen Querstift im Griffkopf kippbar befestigt wird, wobei vorzugsweise davor oder anschließend wenigstens ein Aufsatz aufgeschoben und am Griffkopf vorzugsweise selbsteinrastend befestigt wird, und über diesen Aufsatz respektive Bereiche davon das Schlaufenbefestigungselement zusätzlich am Griffkopf gesichert und vorzugsweise zusätzlich für die Kippbewegung geführt wird.
Aspekt 15: Stock, insbesondere Trekkingstock, Skistock, Langlaufskistock, oder Nordic Walking Stock, mit einem Stockgriff nach einem der vorhergehenden Aspekte.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: perspektivische Ansichten des Stockgriffs gemäss erstem Ausführungsbeispiel in a) von oben links hinten und in b) von oben links vorne;
- Fig. 2: eine perspektivische Explosionsdarstellung des Stockgriffs gemäss erstem Ausführungsbeispiel von oben links vorne;
- Fig. 3: eine Ansicht des Stockgriffs gemäss erstem Ausführungsbeispiel von hinten entlang der Laufrichtung;
- Fig. 4: einen axialen Schnitt X des Stockgriffs gemäss erstem Ausführungsbeispiel entlang der Schnittebene A-A von Fig. 3;
- Fig. 5: Ausschnitte X von Fig. 4, in a) X1 mit fixiertem Schlaufenbefestigungselement und festgestellter Schlaufenlänge und in b) X2 mit nach vorne gekipptem Schlaufenbefestigungselement und längenverstellbarer Schlaufenlänge;
- Fig. 6: einen Ausschnitt des Stockgriffs gemäss erstem Ausführungsbeispiel in perspektivischer Darstellung von oben links vorne mit eingesetztem Schlaufenbefestigungselement, wobei der Kopfbereich des Stockgriffes entlang der Schnittebene A-A von Fig. 3 bis zur Schnittebene B-B von Fig. 8 in einem Quadranten ausgeschnitten ist;
- Fig. 7: Schnitte des Stockgriffes entlang der Schnittebene A-A von Fig. 3 gemäss erstem Ausführungsbeispiel in perspektivischer Ansicht ohne Schlaufenbefestigungselement, Schlaufe und Stift, in a) von oben links vorne und in b) von oben links hinten;
- Fig. 8: eine seitliche schematische Ansicht des Stockgriffes gemäss erstem Ausführungsbeispiel von links quer zur Laufrichtung;
- Fig. 9: einen Schnitt Y entlang der Schnittebene B-B von Fig. 8 mit Handschlaufe;
- Fig. 10: eine vergrösserte Darstellung des Schnittes Y von Fig. 9 ohne Handschlaufe, wobei in a) dieses Ausführungsbeispiel dargestellt ist und in b) eine Variante mit Rastzungen am Abdeckelement, wobei der Schnitt etwas höher gelegt ist als bei Fig. 10a;
- Fig. 11: eine schematische Ansicht des Stockgriffs gemäss erstem Ausführungsbeispiel von oben entlang der Stockgrifflängsachse mit Handschlaufe;
- Fig. 12: Ansichten des Stockgriffs gemäss erstem Ausführungsbeispiel, wobei nur der Kern des Stockgriffs dargestellt ist, d.h. ohne Aufsatzelement, ohne Stift, ohne Schlaufenbefestigungselement und ohne Handschlaufe, in a) perspektivisch von oben rechts hinten, in b) perspektivisch von oben links vorne, in c) Ansicht von vorne entgegen der Laufrichtung, in d) seitliche Ansicht von links quer zur Laufrichtung;
- Fig. 13: Ansichten des Aufsatzes des Stockgriffs gemäss erstem Ausführungsbeispiel, in a) perspektivisch von oben rechts hinten, in b) perspektivisch von oben links vorne, in c) von oben, in d) eine Schnittdarstellung entlang der Schnittebene D-D in c), in e) eine Schnittdarstellung entlang der Schnittebene E-E in c) in Laufrichtung gesehen, in f) eine Schnittdarstellung entlang der Schnittebene F-F in d), in g) eine Ansicht von unten;
- Fig. 14: Ansichten des Schlaufenbefestigungselements des Stockgriffs gemäss erstem Ausführungsbeispiel, in a) perspektivisch von oben links vorne, in b) perspektivisch von oben rechts hinten, in c) von unten, in d) von rechts, quer zur Laufrichtung gesehen, in e) von hinten, in f) von links, in g) von vorne, entgegen der Laufrichtung gesehen, und in h) von oben;
- Fig. 15: einen axialen Schnitt X des Stockgriffs gemäss erstem Ausführungsbeispiel entlang der Schnittebene A-A von Fig. 3, wobei im Griffbereich eine Ummantelung aus einem Kork- oder Schaumstoffmaterial angeordnet ist.

### BESCHREIBUNG BEVORZUGTER AUSFÜHRUNGSFORMEN

In den Figuren 1-14 ist ein erstes bevorzugtes Ausführungsbeispiel des erfindungsgemässen Stockgriffs 1 dargestellt. Gleiche Bezugszeichen bezeichnen dabei gleiche Elemente gemäss Bezugszeichenliste.

Der Stockgriff 1 (vgl. **Figur 1****)** weist einen Kopfbereich 2 bzw. einen Griffkopf und einen Griffbereich 3 auf. Der Stockgriff 1 ist im Wesentlichen aus folgenden Grundelementen aufgebaut, nämlich einem Stockgriff-Kern 1a (typischerweise aus einem Kunststoffmaterial in einem Spritzgussverfahren ein- oder mehrkomponentig hergestellt), einem Aufsatzelement 7, das auf den Kern 1a im Kopfbereich 2, respektive der Griffnase 2a von vorne aufgeschoben bzw. aufgesetzt wird und den vorderen oberen Griffbereich des Kopfbereichs 2 teilweise umklammert, und einem Kupplungsmodul aus einem Schlaufenbefestigungselement 5 mit einer daran befestigten Handschlaufe 4, welche im vorliegenden Ausführungsbeispiel grössenverstellbar ist. Der Kern 1a des Stockgriffs ist, wie in **Figur** 2 und **Figur 12** erkennbar, ein einstückig oder mehrteilig, mehrkomponentig ausgebildetes Bauteil, das typischerweise im Griffbereich 3 eine oberflächliche Beschichtung aus einem grifffreundlichen Material aufweist, oder eine entsprechende Ummantelung, typischerweise aus einem Griffschaum oder Naturmaterial z.B. Kork. Der Kern 1a des Stockgriffs kann auch quer zur Stockachse geteilt sein, um beispielsweise alternative Griffmaterialien in Form von Hülsen zu montieren, welche einen Teilbereich der Greiffläche ausmachen können. Am unteren Ende des Griffbereichs 3 weist der Stockgriff 1 bzw. der Kern 1a des Stockgriffs 1 eine nach hinten, entgegen der Laufrichtung L, bzw. eine bei Benutzung zum Stockgriffbenutzer hin gerichtete Schulter 17 auf, auf welcher der Benutzer seinen Handballen beim Umgreifen des Stockgriffs 1 im unteren Griffbereich in Umfangsrichtung U abstützen kann.

Der Kern 1a des Stockgriffs 1 weist von unten eine zentrale, nach oben zum Griffkopf hin typischerweise begrenzte axiale Stockgriffausnehmung 16 in Form eines Sacklochs auf, welche im Wesentlichen entlang der Stockgrifflängsachse S angeordnet ist. Die axiale Ausnehmung 16 dient der Aufnahme und Befestigung eines (nicht dargestellten) Stockrohrs bzw. eines Rohrabschnittes eines Stocks, insbesondere eines Skistocks, Langlaufstocks, Trekkingstocks oder eines Nordic Walking Stocks.

Der Kopfbereich 2 des Stockgriffs 1 weist einen in Laufrichtung L weisenden vorderen Bereich 2a bzw. eine Griffnase auf, wobei die Laufrichtung L im Wesentlichen senkrecht zur Stockgrifflängsachse L angeordnet ist und vom Benutzer des Stockgriffs 1 wegweist. Der Kopfbereich 2 des Stockgriffs 1 wird vom Benutzer mit seiner Handinnenfläche überdeckt, wenn sich der Benutzer von oben auf dem Stockgriff abstützt. Im vorderen Bereich 2a des Kopfbereichs 2 weist der Stockgriff 1 unterhalb des Griffkopfes 2 im Übergangsbereich zum Griffbereich 3 eine Erhebung 40 auf. Diese dient der Grifffreundlichkeit insbesondere dann, wenn der Griffkopf von hinten oben umgriffen wird und die Finger diesen unteren vorderen Bereich umschließen. Es ist dann beispielsweise möglich, den Zeigefinger in die Vertiefung vor dieser Erhebung 40 zu legen und den Mittelfinger in die Vertiefung hinter dieser Erhebung 40, oder um eine Fingerposition weiter verschoben, den Mittelfinger in die Vertiefung vor der Erhebung 40 und den Ringfinger in die Vertiefung hinter der Erhebung 40.

Der Kopfbereich 2 des Stockgriffs 1 weist oberseitig von hinten eine zentrale Ausnehmung 11 auf, zur Aufnahme eines Schlaufenbefestigungselements 5 für eine Handschlaufe 4 (vergleiche beispielsweise **Figur 2** oder **Figur 7****).** Diese zentrale Ausnehmung 11 erstreckt sich vom hinteren Bereich 2b des Kopfbereichs 2 bis in den vorderen Bereich 2a. Der Kern 1a ist somit im Kopfbereich 2 teils hohl ausgebildet.

Der Kern 1a weist, in Laufrichtung L gesehen, eine erste, linke Seitenwand 14a und eine zweite, rechte Seitenwand 14b auf. Diese sind zur Rückseite offen und laufen im vorderen Bereich 2a des Stockgriffs 1 in einer Vorderwand 14c zusammen. Im oberen und vorderen Griffbereich 2a sind die Seitenwände 14a, 14b bereichsweise nach innen hin versetzt, wodurch eine teilweise in Umfangsrichtung U umlaufende Schulter 21 gebildet wird. Der Kern 1a weist in den genannten Seitenwänden 14 im Kopfbereich 2 mehrere Durchbrüche 12a-12f, 15 auf. Diese sind im dargestellten Ausführungsbeispiel durch einen ersten Durchbruch 12a, einen zweiten Durchbruch 12b und einen dritten Durchbruch 12c in der ersten, linken Seitenwand 14a und durch einen vierten Durchbruch 12d, einen fünften Durchbruch 12e und einen sechsten Durchbruch 12f in der zweiten, rechten Seitenwand 14b des Kerns 1a realisiert. Dabei liegen sich jeweils zwei Durchbrüche 12a, 12d (vorne), respektive 12b, 12e (in der Mitte), respektive 12c, 12f (hinten) im Kopfbereich 2 des Kerns 1a gegenüber. Die Durchbrüche bilden jeweils eine Durchbruchfläche 12, d.h. eine Querschnittsfläche der jeweiligen Durchgangsöffnung.

Die Vorderwand 14c weist im dargestellten Ausführungsbeispiel von Fig. 2 einen siebten Durchbruch 15 auf.

Die Durchbrüche 12a-12f in den Seitenwänden 14a, 14b sind jeweils durch Stege 13a-13d und die vordersten Stege 13e und 13f in den jeweiligen Seitenwänden 14a, 14b voneinander getrennt. Die Stege 13a-13f verlaufen im Wesentlichen von der Oberseite bzw. Deckfläche 6 des Kerns 1a nach unten in Richtung des Griffbereichs 3 bis zu der teilweise umlaufenden Schulter 21. Die bei diesem Ausführungsbeispiel geschlossene Deckfläche 6 wird entsprechend durch eine Vielzahl von Stegen 13 gestützt, und die Seitenwände und die Deckfläche schließen einen in Laufrichtung verlaufenden Hohlraum 42 ein, der nach hinten übergeht in die Ausnehmung 11 und nach vorne geschlossen ist durch die Vorderwand 14c.

Diese Stege können im Wesentlichen parallel zur Stocklängsachse ausgerichtet sein, können aber, wie in diesem Ausführungsbeispiel dargestellt, bevorzugt als bionische Strukturen den typischen Belastungsrichtungen angepasst ausgerichtet sein. So sind hier die jeweils hinteren Stege 13b, 13d von unten nach oben nach hinten geneigt, und die vorderen Stege 13a, 13c von unten nach oben nach vorne geneigt, jeweils typischerweise nach hinten in einem Winkel von 30-60° bezüglich Stocklängsachse, und nach vorne in einem Winkel von 20-45° bezüglich Stocklängsachse. Dies ergibt gewissermassen eine Gitter- bzw. Netzstruktur des Kerns 1a im oberen Kopfbereich 2 zur Abstützung der Deckfläche 6.

Weiter wird die Deckfläche 6 nach hinten jeweils beidseitig durch einen bogenförmigen Steg 41 getragen, der die Deckfläche 6 mit dem unteren Teil des Kerns verbindet und seitlich das Schlaufenbefestigungselement 5 umschließt und führt.

Die Oberfläche des Kopfbereichs 2 des Stockgriffs 1 und damit die Grifffläche von oben (vgl. **Figur 11****)** wird teilweise durch die Oberseite respektive Deckfläche 6 des Kerns 1a, teilweise durch das Aufsatzelement 7 und teilweise durch das Schlaufenbefestigungselement 5 gebildet. Dabei sind die gekrümmte Oberseite bzw. der Deckabschnitt 25 des Schlaufenbefestigungselements 5 in der Ruheposition bzw. der unverkippten Feststellposition nahezu vollständig in der Aussenkontur des Kopfbereichs 2 integriert. Die Oberfläche des Kopfbereichs verfügt dabei bei entnommenem Schlaufenbefestigungselement in einer Seitenansicht (vergleiche **Figur 14****)** über einen ersten Absatz 19 beim Übergang der Oberseite zum Schlaufenbefestigungselement, und über einen zweiten Absatz 20 beim Übergang zum unteren Griffbereich, damit dort konturbündig Schlaufenbefestigungselement in die Oberfläche des Griffkopfes eingebettet ist.

Das Aufsatzelement 7 umgreift, bzw. deckt im Kopfbereich 2 des Stockgriffs 1 mit der Vorderwand 7c des gewissermassen als Klammer ausgebildeten Aufsatzelements 7 den vorderen Bereich bzw. die Vorderwand 14c des Kerns 1a ab, und mit seinen beiden von der Vorderwand 7c sich jeweils lateral erstreckenden Armen 7a, 7b die Flanken bzw. Seitenwände 14a, 14b des Kerns 1a ab, wie in der Explosionsansicht von **Figur 2** erkennbar. Der Aufsatz 7 umschliesst also mit seinen zwei Seitenwänden 7a, 7b und seiner Vorderwand 7c an drei Seiten den vorderen Bereich des Griffkopfs und die beiden lateralen Bereiche der Seitenwände 14. Weiter umschließt er einen Bereich, welcher der Aufnahme einer Raststruktur 35 im Inneren des Kopfbereichs 2 des Kerns 1a dient, wie in **Figur** 9 und **Figur 10a** dargestellt.

Im vorderen Bereich des Aufsatzes 7 weist dieser einen die beiden Seitenwände 7a, 7b miteinander verbindenden Boden 7d auf (vgl. **Figur** 13), der eine Ausnehmung 7g aufweist und den Innenraum im vorderen Bereich nach unten hin begrenzt. Der Boden 7d erstreckt sich im Wesentlichen parallel zu der in **Figur** 8 eingezeichneten Schnittebene B-B, welche sich parallel zu einer Längsachse des Kopfbereichs K1 erstreckt. Beim Aufschieben des Aufsatzes 7 von vorne her auf den Kern 1a im Kopfbereich 2 des Stockgriffs 1 gleitet der Boden 7d wenigstens teilweise von vorne in einen Schlitz 18 in der Raststruktur 35 und es rastet der Aufsatz 7 am Kern 1a des Stockgriffs 1 ein. Dies wird ermöglicht durch eine formschlüssige Verbindung zwischen einer im Wesentlichen halbkreisförmig ausgebildeten Rastzunge 34 mit Hinterschnitt an der Raststruktur 35 im Inneren des Kopfbereichs 2 und korrespondierenden Ausnehmung 7g im Boden 7d des Aufsatzes (vergleiche **Figur** 10a). Die Ausnehmung 7g weist eine in Laufrichtung L gerichtete schlitzartige Verlängerung 7k auf, um die Aufweitung des Aufsatzes 7 für das Einrasten zu ermöglichen. Die Ausnehmung 7g wird nach hinten hin durch zwei im Wesentlichen quer zur Längsachse der Seitenarme 7a, 7b des Aufsatzes nach innen hin gerichtete Nasen 7h, 7i zum Innenraum 7m hin begrenzt. Beim Aufsetzen des klammerförmigen Aufsatzes greifen die beiden Nasen 7h, 7i unter den beiden gegenüberliegenden vordersten Durchbrüchen 12a, 12d in den Schlitz 18 im Kopfbereich 2 des Kerns 1a und rasten in den Hinterschnitt hinter der Rastzunge 34 des Kerns 1a gewissermassen jeweils in eine Rastausnehmung bzw. im jeweiligen Hinterschnitt ein.

Anstelle dieses Bodens 7d mit entsprechender Ausnehmung 7g ist es auch möglich (vgl. Fig. 10b), an der Vorderwand 7c gewissermaßen in Laufrichtung nach hinten gerichtete Rastzungen vorzusehen, beispielsweise zwei derartige Zungen mit am freien Ende zwei seitlich nach außen gerichteten Vorsprüngen, und diese können in den Durchbruch 15 im Griffkopf eingreifen und dahinter hinter die Stege 13e und 13f im Hohlraum 42 hinter die Vorderwand greifen.

Die Durchbrüche werden alle jeweils von einem seitlichen Arm 7a, 7b des Aufsatzes übergriffen bzw. überdeckt. Die Vorderwand 7c und die Seitenwände 7a, 7b des Aufsatzes liegen im aufgesetzten Zustand auf der Schulter 21 des Kerns 1a auf, welcher den Kopfbereich 2 im vorderen Bereich 2a und an den beiden Seiten umläuft und nahtlos mit der Krümmung des Kopfbereichs 2 in den hinteren Bereich 2b übergeht. Die Arme 7a, 7b weisen eine zum Innenraum 7m des Aufsatzes 7 hin gerichtete konkave Krümmung auf.

Das Abdeckelement 7 dient also unter anderem dazu, die offene Leichtbauweise mit den Stegen gewissermaßen abzudichten und damit zu verhindern, dass Schmutz o. ä. in den Griffkopf eindringen kann, und andererseits dazu, eine möglichst glatte und übergangsfreie Oberfläche für den Griff bereitzustellen. Das Abdeckelement ist typischerweise und bevorzugt aus einem transparenten oder transluszenten thermoplastischen Werkstoff gefertigt, beispielsweise Polyamid, Polycarbonat, Polyacrylat (e.g. PMMA), POM oder einer Mischung derartiger Materialien, damit der Blick auf die Innenstruktur freigegeben wird.

Am freien Ende des jeweiligen ersten, linken Arms 7a bzw. des zweiten, rechten Arms 7b des Aufsatzes weist jeder Arm 7a, 7b jeweils einen Rasthaken, Raststeg oder Rastzapfen 7e, 7f auf. Dieser Rastzapfen 7e, 7f erstreckt sich vom jeweiligen Arm 7a, 7b zunächst nach innen, d.h. zum Innenraum 7m des Aufsatzes 7 hin und dann zur oberen Rückseite. Diese Rastzapfen 7e, 7f dienen der Befestigung des Aufsatzes 7 am Schlaufenbefestigungselement 5 und somit indirekt der Befestigung des Aufsatzes am Kern 1a und haben ferner eine Führungsfunktion für das Schlaufenbefestigungselement 5 wie weiter unten beschrieben. Die Rastzapfen 7e, 7f greifen dabei von außen durch die Durchbrechungen 12c respektive 12f und greifen dann jeweils hinter den bogenförmigen Steg 41. Der Aufsatz 7 wird mit anderen Worten von vorne umgreifend aufgeschoben, greift mit den Rastzapfen innenseitig um die Stege 41 und verrastet weiter vorne mit der Ausnehmung 7g an der Rastzunge 34.

Der Kopfbereich 2 des Stockgriffs 1 weist ausserdem einen hinteren Bereich 2b auf, der dem Stockgriffbenutzer zugewandt ist, und in dem eine Handschlaufe 4 befestigt ist. Die Handschlaufe 4 ist im dargestellten ersten Ausführungsbeispiel über das in der zentralen Ausnehmung 11 im Kopfbereich 2a des Stockgriffs 1 angeordnete und in der dargestellten Ausführungsform um eine in **Figur 5a** angezeigte Bewegung kippbare Schlaufenbefestigungselement 5 mit dem Stockgriff 1 verbunden bzw. an diesen gekoppelt. Das Schlaufenbefestigungselement 5 ist im dargestellten Ausführungsbeispiel gewissermassen blockförmig ausgebildet. Die zentrale Ausnehmung 11 des Stockgriffs 1 ist im Kern 1a durch einen Boden 27 nach unten hin begrenzt und vom oberen Ende der Stockgriffausnehmung 16 getrennt. Die Handschlaufe 4 weist einen Schlaufenabschnitt 4a auf, der ausgebildet ist, eine Hand bzw. ein Handgelenk des Stockgriffbenutzers mindestens teilweise zu umschliessen. Der Schlaufenabschnitt 4a ist zwischen einem ersten, freien Schlaufenende 4c, das aus dem Stockgriffinneren heraustritt und zwecks Verringerung der Schlaufenweite von Hand gezogen werden kann, und einem zweiten, im bzw. am Schlaufenbefestigungselement 5 befestigten Schlaufenende 4d, angeordnet.

Im dargestellten ersten Ausführungsbeispiel ist zwischen dem Schlaufenabschnitt 4a und dem ersten, freien Schlaufenende 4c ein Umlenkabschnitt 4b angeordnet, der um einen Umlenkbereich 22 des Schlaufenbefestigungselements 5 herumgeführt ist (vergleiche insbesondere **Figur 2** und **Figur 6****).** Das zweite Schlaufenende 4d ist an einer der Laufrichtung L zugewandten Vorderseite 29 des Schlaufenbefestigungselement 5 mittels eines im vorliegenden Ausführungsbeispiel als Schraube ausgebildeten Befestigungsmittels 10 befestigt. Durch Ausbildung eines in Laufrichtung L verlaufenden Vorsprungs 24 an der oberen Vorderkante des Schlaufenbefestigungselements 5 ist das zweite, befestigte Schlaufenende 4d nach oben zur Oberseite des Kopfbereichs 2a des Stockgriffs 1 hin überdeckt und vor Umwelteinflüssen geschützt und die Dicke des in diesem Bereich befestigten Schlaufenmaterials wird kompensiert, sodass die vordere Fläche des Schlaufenbefestigungselements im Wesentlichen bündig ist. Zur Durchführung des Schlaufenbandes zur Bildung des Schlaufenabschnittes 4a weist das Schlaufenbefestigungselement 5 eine Durchführungsöffnung 26 in Form eines schlitzförmigen Kanals, welcher im Wesentlichen parallel zur Bodenfläche 35 des Schlaufenbefestigungselements 5 angeordnet ist, auf, welche mit Ihrer Längsachse K₂ im nicht verkippten Zustand bzw. Ruhezustand des Schlaufenbefestigungselement 5 im Wesentlichen entlang der Längsachse K₁ des Kopfbereichs des Stockgriffs angeordnet ist. Durch diese Durchführungsöffnung 26 werden beide Schlaufenbereiche, die den Schlaufenabschnitt 4a für die Hand bilden, hindurchgeführt, d. h. sowohl der Bereich zum befestigten zweiten Schlaufenende 4a als auch jener zum freien Schlaufenende 4c.

Das Schlaufenbefestigungselement 5 gemäss dargestelltem erstem Ausführungsbeispiel von **Figuren 1-14** ist in der zentralen Griffkopfausnehmung 11 um eine Drehachse bzw. Kippachse D um einen in einer Durchgangsöffnung 8 angeordneten Stift 9 kippbar bzw. schwenkbar angeordnet, und zwar zwischen einer Ruheposition X1, wie in **Figur 5a** dargestellt, und einer Kippposition X2, wie in **Figur 5b** dargestellt. Der Schwenkbereich beträgt dabei ca. 30-40°. In der Ruheposition ist die Schlaufenweite fix eingestellt, und in der Kippposition des Schlaufenbefestigungselements 5 ist die Schlaufenweite verstellbar, wobei die Schlaufenweite letzterer Position des Schlaufenbefestigungselements durch Ziehen am ersten, freien Ende 4a der Handschlaufe verringert werden kann, und durch Ziehen an dem dem ersten, freien Ende zugewandten Teil des Schlaufenabschnittes 4a vergrössert werden kann.

In der Ruheposition des Schlaufenbefestigungselements 5 ist der Umlenkabschnitt 4b der Handschlaufe 4 zwischen dem Boden 27 der Griffkopfausnehmung 11 und der Unterseite bzw. dem Boden 5c des Schlaufenbefestigungselement 5 eingeklemmt. Die Klemmung wird hier im Wesentlichen analog zu einer Labyrinthdichtung erreicht, in Form eines Klemmabschnittes 23 des Schlaufenbefestigungselements 5, der als nach unten, zum Boden 27 der Griffkopfausnehmung 11 hin gerichteter Vorsprung 23 ausgebildet ist. Zum Reibschluß kommt dabei in gewissem Umfang auch ein Formschluss über die eine oder ggf. auch (mehreren) Klemmkante(n) hinzu. Die erforderliche Klemmkraft zum Fixieren der Schlaufe wird durch die Labyrinthkante deutlich geringer als bei einer linearen Kraftlinie, was zu einer verbesserten Klemmwirkung bei gleicher Klemmkraft oder einer gleichen Klemmwirkung bei geringerer Klemmkraft ermöglicht. Für diesen Zweck weist der Boden 27 der Griffkopfausnehmung 11 einen mittels einer Kante 11b als Stufe 37 ausgebildeten Klemmabschnitt 27a auf. Im Ruhezustand des Schlaufenbefestigungselements wird das Schlaufenband hier zwischen seinem Umlenkabschnitt 4b und dem nach aussen aus der als Kanal ausgebildeten Durchgangsöffnung 26 des Schlaufenbefestigungselements 5 herausragenden ersten, freien Schlaufenabschnittes 4a durch Reibschluss zwischen dem Vorsprung 23 und dem gestuften Abschnitt 27b des Bodens 27 der Griffkopfausnehmung 11 geklemmt. Der Reibschluss infolge der Umlenkung des freien Endes des Schlaufenbandes nach Durchtreten der Durchgangsöffnung 26 nach unten und hinten um das Schlaufenbefestigungselement herum, der in einem Umlenkungsbereich 22 (vergleiche **Figur 14****)** durch entsprechende Querrippen o. ä. verstärkt werden kann, wird entsprechend verstärkt durch die Klemmung zwischen Klemmvorsprung 23 und Stufe 27b. Letztere Klemmung hat den Vorteil, dass sie bei der typischen Belastung der Handschlaufe in einer Richtung nach unten bei Benutzung durch das entsprechende dadurch anliegende Drehmoment (im Uhrzeigersinn in der Darstellung gemäß **Figur 4****)** verstärkt wird.

Wie in **Figur 2** dargestellt ist das Schlaufenbefestigungselement 5 ein separat ausgebildetes Bauteil, das an einem "Kernkörper" bzw. Kern 1a des Stockgriffs 1 befestigt werden kann. Die Befestigung erfolgt durch einen Stift 9, der in eine erste Durchgangsöffnung 8a in der linken Seitenwand des Stockgriffes 8b, eingeführt, dann durch eine Durchgangsöffnung 38, welche sich von einer ersten, linken Seitenwand 5a des Schlaufenbefestigungselements 5 bis zu einer zweiten, rechten Seitenwand 5b durch das Schlaufenbefestigungselement 5 erstreckt, geführt wird, und anschliessend durch eine zweite Durchgangsöffnung 8b in der rechten Seitenwand des Kopfbereichs 2a des Stockgriffes 1 geführt wird. Die Längsachse der Durchgangsöffnung 38 bzw. die Längsachse des Stiftes 9 ist bei eingesetztem Schlaufenbefestigungselement 5 im Wesentlichen quer zur Stockgrifflängsachse S und quer zur Laufrichtung L angeordnet.

In **Figur 14** ist das Schlaufenbefestigungselement 5 bzw. Klappelement im Detail dargestellt. Das Schlaufenbefestigungselement 5 weist einen gewölbten Deckabschnitt 25, auf, der in Laufrichtung eine etwas überstehende Vorderkante 39 aufweist. Der Deckabschnitt 25 bzw. die Oberseite des Schlaufenbefestigungselements gliedert sich in die Oberseite 6 des Stockgriffs 1 in der Ruheposition ein und bildet gleichzeitig den hinteren Bereich 2b des Kopfbereichs 2 des Stockgriffs 1. Gefangen ist das Schlaufenbefestigungselement 5 zusätzlich durch den Eingriff der Rastzapfen 7e und 7f (vergleiche **Figur 7a****)** in entsprechende Führungskanäle 28a und 28b.

Zur Gewichtsersparnis kann das Schlaufenbefestigungselement Aussparungen oder Fenster 32 aufweisen, dort wo eine Ausgestaltung aus Vollmaterial unter Belastung Berücksichtigung nicht erforderlich ist. Generell ist vorzugsweise das Schlaufenbefestigungselement aus einem thermoplastischen Material gefertigt, beispielsweise aus Polyamid, Polypropylen, Polyethylen, Polycarbonat, jeweils gegebenenfalls (Glas)faser-verstärkt, oder Mischungen derartiger Materialien.

Das Schlaufenbefestigungselement 5 weist zudem eine im in der Stockgriffausnehmung 11 eingesetzten Ruhezustand zum Boden 27 der zentralen Ausnehmung 11 des Stockgriffs 1 hin gerichtete Unterseite 37 auf. Ebenso weist das Schlaufenbefestigungselement 5 eine erste, linke Seitenfläche 5a und eine zweite, rechte Seitenfläche 5b auf, die parallel zu einer durch die Griffkopflängsachse K1 und die Stockgrifflängsachse S aufgespannte Ebene E angeordnet sind, und sich parallel zu der in **Figur 3** dargestellten Schnittebene A-A erstrecken.

Sowohl in der ersten, linken Seitenfläche 5a, als auch in der zweiten, rechten Seitenfläche 5b ist jeweils ein entsprechend der Drehbewegung des Schlaufenbefestigungselements gekrümmter Führungskanal 28a bzw. 28b angeordnet, der sich parallel zu der Krümmung des Deckabschnittes 25 erstreckt, und zwar von der Unterseite 37 des Schlaufenbefestigungselements 5 (dort offene Nut) über einen Teilbereich der jeweiligen Seitenwand 5a, 5b, und nicht vollständig bis zur Vorderwand 29 des Schlaufenbefestigungselements 5. Dieser jeweilige Führungskanal 28a, 28b dient neben dem genannten Fangen des Elements der Führung des Schlaufenbefestigungselements 5 während des Kippvorgangs um die Dreh- bzw. Kippachse 9 bzw. um den Stift 9 herum. Diese Führung wird dadurch erreicht, dass die beiden oben beschriebenen lateralen ebenfalls entsprechend gekrümmten Rastzapfen 7e, 7f des Aufsatzes 7 in diese beiden Führungskanäle 28a, 28b eingreifen bzw. einrasten. Diese Rastverbindung zwischen dem Schlaufenbefestigungselement 5 und dem Aufsatz 7 verbindet den Aufsatz 7 mit dem Schlaufenbefestigungselement 5, und verbindet dabei via Schlaufenbefestigungselement 5 auch indirekt den Aufsatz mit dem Kern 1a des Stockgriffs 1. Die Rastverbindung bietet somit gleichzeitig eine Führungsfunktion für die Drehung des Schlaufenbefestigungselements 5 zwischen Rastposition und Verstellposition, sowie eine Verliersicherung für den Aufsatz 7 am Kern 1a des Stockgriffs 1.

In beiden Seitenflächen 5a, 5b des Schlaufenbefestigungselements 5 ist jeweils ein Rastkanal 33a, 33b angeordnet, in welchen jeweils ein von der Seitenwand 14a, 14b des Kerns 1a nach innen gerichteter Rastkamm 31a, 31b in der Ruheposition, d.h. in der unverkippten Position des Schlaufenbefestigungselements 5 eingreift. Die Rastkanäle 30a, 30b verlaufen dabei jeweils im Wesentlichen parallel zur Bodenfläche 37 des Schlaufenbefestigungselements 5. Die Rastkämme 31a, 31b verlaufen im Wesentlichen parallel zum Boden 27 der zentralen Ausnehmung 11 des Kerns 1a.

Zudem weist jede Seitenwand 5a, 5b des Schlaufenbefestigungselements 5 jeweils einen weiteren Rastkanal 33a, 33b auf, welcher den ersten bzw. den zweiten Rastkanal 30a, 30b in einem spitzen Winkel kreuzt. Der Kreuzungspunkt des ersten Rastkanals 30a mit dem dritten Rastkanal 33c in der ersten Seitenwand 5a des Schlaufenbefestigungselements 5 und der Kreuzungspunkt des zweiten Rastkanals 30b mit dem vierten Rastkanal 33d in der zweiten Seitenwand 5b des Schlaufenbefestigungselements 5 wird durch die Durchgangsöffnung 38 im Schlaufenbefestigungselement 5 bzw. durch den Aufnahmekanal für den Querstift 9 zur kippbaren Verbindung des Schlaufenbefestigungselements 5 am Stockgriff-Kern 1a definiert. So rastet das Schlaufenbefestigungselement 5 im unverkippten Ruhezustand gemäss **Figur 5a** mit seinem ersten und zweiten Rastkanal 30a, 30b in den beiden einander gegenüberliegenden Rastkämmen 31a, 31b im Kern 1a ein, was beispielsweise in **Figur 6** an der zweiten Seitenwand 14b des Kerns 1a erkennbar ist. Um das Schlaufenbefestigungselement 5 zwecks Einstellung des Durchmessers der Handschlaufe nach vorne zu kippen, wird der Schlaufenabschnitt 4a der Handschlaufe 4 nach oben gezogen. Beim Verkippen des Schlaufenbefestigungselements 5 nach vorne um die Dreh-/Kippachse bzw. um den Querstift 9 werden die Rastkämme 31a, 31b aus dem jeweiligen entsprechenden ersten und zweiten Rastkanal 30a, 30b verdrängt, und somit diese Rastverbindung aufgehoben, wobei im verkippten Zustand gemäss **Figur 5b** die Rastkämme 31a, 31b in den dritten bzw. vierten Rastkanal 33a, 33b einrasten und somit eine weitere Rastverbindung aufgebaut wird. Das Ein- und Ausrasten führt einerseits zu einer leichten formschlüssigen Festlegung der jeweiligen Position, andererseits aber auch zu einer haptischen und gegebenenfalls auch akustischen Rückmeldung für den Benutzer.

Weiter wird beim Verkippen bzw. Verschwenken des Schlaufenbefestigungselements 5 der Klemmbereich 23 des Schlaufenbefestigungselements 5 vom Stufenabschnitt 27a abgehoben. Beim Kippvorgang wird zudem der Vorsprung 24 am Deckabschnitt 25 des Schlaufenbefestigungselements 5 in die zentrale Ausnehmung 11 des Kopfbereichs 2 hinein verschwenkt.

Das Schlaufenbefestigungselement 5 weist ferner eine zur Laufrichtung L hingerichtete Vorderfläche 29 auf, deren Oberfläche sich in einem Winkel, der kleiner ist als 90° zur Bodenfläche 27 des Schlaufenbefestigungselements 5, erstreckt. In dieser Vorderfläche 29 ist im Wesentlichen mittig eine Ausnehmung 10a angeordnet, welche zur Aufnahme eines Befestigungsmittels 10 für das zweite Schlaufenende 4d dient. Im dargestellten Ausführungsbeispiel von **Figur 2****,** bzw. **Figur 5a, 5b** ist dieses Befestigungsmittel als Schraube ausgebildet. Es kann hier aber auch eine Niete, ein Stift eine Klebeverbindung, eine Öse in der Handschlaufe mit einem Haken oder eine Kombination derartiger Befestigungsmittel Anwendung finden.

Wird das Schlaufenbefestigungselement 5 ausgewechselt oder dieses beispielsweise für den Austausch der Handschlaufe demontiert, so kann entweder zuerst der Aufsatz 7 vom Kern 1a und vom Schlaufenbefestigungselement 5 entfernt werden, d.h. die Rastverbindung zwischen den Rastzapfen 7e, 7f an den Armen 7a, 7b des Aufsatzes 7 und dem Schlaufenbefestigungselement 5 kann durch Auseinanderspreizen der Arme 7a, 7b gelöst werden. Durch dieses Aufspreizen wird auch die Rastverbindung zwischen der Rastzunge 34 des Kerns 1a und den Rastnasen 7g, 7h am Boden 7d des Aufsatzes 7 gelöst. Anschliessend (oder auch schon davor) kann der Querstift 9 aus der Durchgangsöffnung 8a im Schlaufenbefestigungselement 5 und aus der Durchführungsöffnung 8 unterhalb des Kopfbereichs 2 des Kerns 1a herausgedrückt werden, beispielsweise mit Hilfe eines durchmesserkleineren Stiftes. Durch Zug des Schlaufenbefestigungselements 5 nach hinten entlang des Rastkamms 31a, 31b kann das Schlaufenbefestigungselement 5 aus der zentralen Ausnehmung 11 des Kerns 1a entfernt werden.

Alternativ kann zuerst der Querstift 9 aus der Durchgangsöffnung 8a im Schlaufenbefestigungselement 5 und aus der Durchführungsöffnung 8 unterhalb des Kopfbereichs 2 des Kerns 1a herausgedrückt werden, beispielsweise mit Hilfe eines durchmesserkleineren Stiftes. Dann kann durch Auseinanderspreizen der Arme 7a, 7b und durch Zug des Schlaufenbefestigungselements 5 nach oben oder hinten das Schlaufenbefestigungselement 5 aus der zentralen Ausnehmung 11 des Kerns 1a entfernt werden. Anschliessend wird der Aufsatz 7 vom Kern 1a entfernt, d.h. die Rastverbindung zwischen den Rastzapfen 7e, 7f an den Armen 7a, 7b des Aufsatzes 7 wird gelöst.

Zur Montage des Stockgriffs 1 bei der Herstellung oder nach der Auswechslung oder Reparatur des Schlaufenbefestigungselements 5 oder der Handschlaufe 4 wird entweder zuerst das Schlaufenbefestigungselement 5 in die zentrale Ausnehmung 11 des Griffkopfes 2 des Stockgriffs 1 im Wesentlichen von hinten entlang der Längsachse K1 des Kopfbereichs 2 und entlang den Rastkämmen 31a, 31b eingesetzt und mittels des Querstiftes 9 am Kern 1a des Stockgriffs 1 befestigt, wie oben beschrieben und anschliessend wird zur weiteren, indirekten Verbindung des Schlaufenbefestigungselements 5 mit dem Kern 1a des Stockgriffs 1 der Aufsatz 7 von vorne im auf den Kern 1a des Stockgriffs 1 aufgeschoben. Oder in der umgekehrten Reihenfolge, zuerst Aufsetzen des Aufsatzes und dann Einsetzen und Befestigen des Schlaufenbefestigungselements 5 in der zentralen Ausnehmung 11 des Griffkopfes 2 des Stockgriffs 1.

**In** **Figur 15** ist eine Variante des Griffes gemäß Figur 4 dargestellt. Der Griff verfügt hier im Griffbereich über eine umlaufende Ummantelung 43 aus einem Korkmaterial oder einem Schaumstoffmaterial (beispielsweise EVA). Die Ummantelung 43 ist dabei eingefügt in eine umlaufende Vertiefung 44 im eigentlichen Bereich 45 des harten Kernmaterials, das den Griff bildet. Die Ummantelung 43 schließt dabei bündig an die Kontur des Griffes überall am Rande an. Dadurch wird eine besonders grifffreundliche und zusätzlich leichte Konstruktion gewährleistet. Damit eine solche Konstruktion einfach montiert werden kann, verfügt der zylindrische Bereich 45 des harten Kernmaterials von 3 über einen umlaufenden Schlitz 46, d. h. der Griff ist in Bezug auf das harte Kernmaterial quasi zweiteilig ausgebildet, es gibt einen oberen Bereich 48 mit dem Kopfbereich 2 und dem oberen Teil des Bereichs, der die axiale Ausnehmung 16 bildet, und einen unteren Teil 49, der beispielsweise die Schulter 17 umfasst und den unteren Teil des Bereichs, der die axiale Ausnehmung 16 bildet.

Vorteilhafterweise ist der Schlitz 46, wie in der Figur gestrichelt dargestellt, mit einem gewundenen Verlauf 47 ausgestaltet, insbesondere so, dass dadurch gewissermaßen eine Verdrehsicherung gewährleistet wird, und in einem gewissen Umfang auch ein Formschluss oder sogar ein Kraftschluss zwischen dem oberen und dem unteren Teil bereitgestellt werden kann. In einer bevorzugten Variante verfügt der gewundene Schlitz 46 über longitudinale Abschnitte 50 der Kanten, die entlang der Achse des Stockes verlaufen, sowie über transversale Abschnitte 51 der Kanten, die in Umfangsrichtung und senkrecht zur Achse des Stockes verlaufen. Vorzugsweise fügen sich die longitudinalen Kanten des gewundenen Schlitzes von Oberteil und Unterteil nahezu spielfrei oder sogar im Anschlag gleitend oder gezielt sogar reibschlüssig reibend aneinander, um eine möglichst exakte Ausrichtung der beiden Griffteile bezüglich Rotation um die Stockachse zu erreichen. In weiterer, vorteilhafter Weise bildet der gewundene Schlitz in seinem Querverlauf zur Stockachse, bei montierter Ummantelung, bei den transversalen Kanten 51 einen Abstand 52 zwischen den stirnseitigen Berührungsflächen der beiden Hülsenabschnitte der Griffteile. Eine Überbestimmung der Griffteile wird hierdurch vermieden. Diese Gestaltung des Schlitzes ist unabhängig von den anderen weiteren Merkmalen des Ausführungsbeispiels, das hier zur Illustration verwendet wird, von Vorteil und als erfindungsgemäss zu betrachten.

Ein derartiger Griffkopf wird montiert, indem der obere Bereich 48 vorgelegt wird, anschließend wird auf den zylindrischen Bereich 45 von unten die Ummantelung 43 aufgeschoben, und dann der untere Bereich 49 von unten in die dann freiliegende untere Öffnung in der Ummantelung 43 eingeschoben. Die Teile werden miteinander verbunden, indem zwischen der Ummantelung und dem oberen Bereich 48 und dem unteren Bereich 49 Klebstoffe vorgesehen werden, zusätzlich können Verbindungsmittel zwischen dem oberen Bereich 48 und dem unteren Bereich 49 vorgesehen werden. Da am Ende dieser Bereich durch das eingeschobene Stockrohr fixiert wird, kann es genügen, wenn eine Klebeverbindung vom jeweiligen Bereich 48/49 an die Ummantelung 43 vorgesehen wird. Analog kann übrigens auch der bereits oben erwähnte Elastomer-Bereich auf der Unterseite des Griffkopfes im Bereich der Erhebung 40 in einer entsprechenden Vertiefung im harten Kernmaterial angeordnet sein. Typischerweise wird ein derartiger Elastomer-Bereich aber nicht als separates Bauteil hergestellt, sondern einfacher in einem zwei Komponenten-Verfahren gleich an das harte Kernmaterial angespritzt.

**BEZUGSZEICHENLISTE**

| | | | |
|---|---|---|---|
| 1 | Stockgriff | | 5 |
| 1a | Kern von 1a, Körper, Griffkörper | 5b | rechte, zweite Seitenfläche von 5 |
| 2 | Kopfbereich | 5c | Unterseite/Boden von 5 |
| 2a | vorderer Bereich, Griffnase von 2 | 6 | Oberseite/Deckfläche von 1a bzw. von 2 |
| 2b | hinterer Bereich von 2 | 7 | Abdeckelement/Aufsatzelement |
| 3 | Griffbereich | | |
| 4 | Handschlaufe | 7a | linker erster Arm von 7 |
| 4a | Schlaufenabschnitt | 7b | rechter zweiter Arm von 7 |
| 4b | Umlenkabschnitt | 7c | Vorderwand von 7 |
| 4c | freies erstes Schlaufenende | 7d | Boden von 7 |
| 4d | befestigtes zweites Schlaufenende | 7e | erster Rastzapfen an 7a |
| | | 7f | zweiter Rastzapfen an 7b |
| 5 | Schlaufenbefestigungselement/-block | 7g | Ausnehmung von 7 |
| | | 7h | linke erste Nase an 7g in 7d |
| 5a | linke, erste Seitenfläche von | 7i | rechte zweite Nase an 7g in |
| | 7d | 22 | Umlenkbereich von 5 |
| 7k | schlitzartige Verlängerung von 7g | 23 | Klemmbereich von 5 |
| | | 24 | Vorsprung von 5 |
| 7m | Innenraum von 7 | 25 | Deckabschnitt von 5 |
| 8 | Durchführungsöffnung in 3 für 9 | 26 | Durchgangsöffnung von 5 |
| | | 27 | Boden von 11 |
| 9 | Stift von 5 | 27a | Stufe, Klemmabschnitt von 27 |
| 10 | Befestigungsmittel für 4d | | |
| 10a | Ausnehmung in 5 für 10 | 27b | Kante von 27 |
| 11 | zentrale Ausnehmung in 2 | 28a | Führungskanal für 7e |
| 12 | Durchbruchfläche | 28b | Führungskanal für 7f |
| 12a | erster Durchbruch in 14a | 29 | Vorderwand von 5 |
| 12b | zweiter Durchbruch in 14a | 30a | erster Rastkanal an 5a |
| 12c | dritter Durchbruch in 14a | 30b | zweiter Rastkanal an 5b |
| 12d | vierter Durchbruch in 14b | 31a | erster Rastkamm von 14a in 11 |
| 12e | fünfter Durchbruch in 14b | | |
| 12f | sechster Durchbruch in 14b | 31b | zweiter Rastkamm von 14b in 11 |
| 13a | erster Steg von 1a in 2/14a | | |
| 13b | zweiter Steg von 1a in 2/14a | 32 | Fenster in 5 |
| 13c | dritter Steg von 1a in 2/14b | 33a | dritter Rastkanal an 5a |
| 13d | vierter Steg von 1a in 2/14b | 33b | vierter Rastkanal an 5b |
| 13e | linker vorderster Steg in 14a | 34 | Rastzunge an 35 für 7g |
| 13f | rechter vorderster Steg in 14b | 35 | Raststruktur |
| | | 37 | Unterseite von 5 |
| 14a | linke erste Seitenwand von 1a an 2 | 38 | Durchgangsöffnung von 5, Aufnahmekanal für 9 in 5 |
| 14b | rechte zweite Seitenwand | 39 | Vorderkante von 25 |
| | von 1a an 2 | 40 | Erhebung unter 2 |
| 14c | Vorderwand von 1a in 2a | 41 | bogenförmiger Steg |
| 15 | fünfter Durchbruch in 14c | 42 | Hohlraum |
| 16 | axiale Ausnehmung in 3 | 43 | Kork- oder |
| 17 | Schulter an 3 | | Schaumstoffmantel |
| 18 | Schlitz in 2a | 44 | umlaufende Vertiefung in |
| 19 | erster Absatz in 6 | | hartem Kernmaterial |
| 20 | zweiter Absatz | 45 | zylindrischer Bereich des |
| 21 | Schulter an 2 | | harten Kernmaterials von 3 |
| 46 | umlaufender Schlitz in 45, Trennlinie | | und Stockgrifflängsachse S aufgespannte Ebene |
| 47 | gewundener Verlauf von 46 | K1 | Längsachse von 2a, Längsachse von 26 in Ruheposition von 5 |
| 48 | oberer Bereich des harten Kernmaterials | | |
| | | | |
| 49 | unterer Bereich des harten Kernmaterials | K2 | Längsachse von 26 in Verstellposition von 5 |
| | | | |
| 50 | longitudinale Kanten des Schlitzes 46 | L | Laufrichtung |
| | | S | Stockgrifflängsachse |
| 51 | transversale Kanten des Schlitzes 46 | U | Umfangsrichtung von 1 |
| | | X1 | Ruheposition, Position, in welcher die Länge der Handschlaufe nicht verstellt werden kann |
| 52 | Abstand zwischen 51 von Oberteil und Unterteil | | |
| | | | |
| 53 | Rastzunge | | |
| | | X2 | Verstellposition, Position, in welcher die Länge der Handschlaufe verstellt werden kann |
| α | Winkel zwischen K1 und S | | |
| D | Drehachse für 5 | | |
| E | durch Griffkopflängsachse K1 | | |

## Patentansprüche

1. Stockgriff (1), insbesondere für einen Skistock, Langlaufskistock, Trekkingstock oder Nordic Walking Stock, mit einem Kopfbereich (2) und einen Griffbereich (3), sowie einer nach unten einseitig offenen axialen Ausnehmung (16) zur Aufnahme eines Stockrohrs,
**dadurch gekennzeichnet, dass**
der Stockgriff (1) im Kopfbereich (2) einen Kern (1a) aufweist,
wobei der Kern (1a) wenigstens bereichsweise eine erste, linke Seitenwand (14a) und eine zweite, rechte Seitenwand (14b) aufweist,
wobei die beiden Seitenwände (14a, 14b) oberseitig durch eine Deckfläche (6) verbunden sind, damit Seitenwände (14a, 14b) und Deckfläche (6) einen sich entlang der Laufrichtung erstreckenden Hohlraum (42) umschließen, und die erste, linke Seitenwand (14a) und die zweite, rechte Seitenwand (14b) im Kopfbereich (2) den Hohlraum (42) seitlich begrenzen, und
wobei beide Seitenwände jeweils wenigstens einen Durchbruch (12a, 12b, 12c, 12d, 12e, 12f) in einer Richtung quer zur Stockgrifflängsachse (S) und quer zur Laufrichtung (L) aufweisen und wenigstens eine der beiden folgenden Bedingungen erfüllt ist:
die individuelle Durchbruchfläche (12) von wenigstens einem der Durchbrüche (12a, 12b, 12c, 12d, 12e, 12f) in einer oder beiden Seitenwänden beträgt mehr als 10mm²,
die Gesamtfläche der Durchbrüche in einer oder beiden Seitenwänden beträgt mehr als 10 mm².

2. Stockgriff (1) nach Anspruch 1, **dadurch gekennzeichnet, dass** zwischen den Durchbrüchen (12a, 12b, 12c, 12d, 12e, 12f) Stege (13) ausgebildet sind, oder die Durchbrüche durch eine Gitterstruktur mit Durchbrüchen gebildet werden
oder dass die individuelle Durchbruchfläche (12) von wenigstens einem der Durchbrüche, vorzugweise der Mehrzahl oder aller der Durchbrüche, mehr als 15mm² beträgt oder im Bereich von 10-50mm² liegt und/oder dass die Gesamtfläche der Durchbrüche auf wenigstens einer oder beiden Seiten des Griffes mehr als 15 mm², oder mehr als 20 mm² beträgt oder im Bereich von 10-50mm² liegt.

3. Stockgriff (1) nach einem der vorhergehenden Ansprüche, **dadurch gekennzeichnet, dass** die Deckfläche (6) geschlossen oder gitterförmig ausgebildet ist.

4. Stockgriff (1) nach einem der vorhergehenden Ansprüche, **dadurch gekennzeichnet, dass** der Stockgriff (1) wenigstens einen am Kern (1a) lösbar befestigten Aufsatz (7) aufweist, welcher den Kern (1a) im Kopfbereich (2) in Umfangsrichtung (U) bereichsweise umschliesst, und der die Durchbrüche und/oder Ausnehmungen in der Deckfläche (6) wenigstens teilweise, vorzugsweise vollständig außenseitig überdeckt, wobei der Aufsatz (7) vorzugsweise kraft- oder formschlüssig oder kraft- und formschlüssig am Kern (1a) befestigt ist oder formschlüssig an einem ebenfalls im Griffkopf eingelassenen Schlaufenbefestigungselement (5) befestigt ist.

5. Stockgriff (1) nach Anspruch 4, **dadurch gekennzeichnet, dass** der Aufsatz (7) als Klammer mit zwei seitlichen Armen (7a, 7b) ausgebildet ist, wobei sich die Arme (7a, 7b) von einer Vorderwand (7c) des Aufsatzes (7) aus nach hinten zum hinteren Bereich (2b) des Kopfbereichs (2) des Stockgriffs (1) erstrecken und dabei die Seitenwände (14) teilweise und die darin angeordneten Durchbrüche vollständig außenseitig überdecken, wobei vorzugsweise jeder der seitlichen Arme (7a, 7b) mindestens ein erstes Mittel (7g, 7h) aufweist zur kraft- und/oder formschlüssigen Verbindung mit dem Kern (1a) und mindestens ein zweites Mittel (7e, 7f) zur kraft- oder formschlüssigen oder kraft- und formschlüssigen Verbindung mit einem Kupplungselement (5) aufweist, wobei es sich vorzugsweise mindestens beim zweiten Mittel (7h, 7i) um ein Rastmittel handelt, welches in eine Rastausnehmung oder an einem Rastfortsatz einer Raststruktur (35) im Kern (1a) einrastet.

6. Stockgriff (1) nach einem der vorhergehenden Ansprüche, **dadurch gekennzeichnet, dass** sowohl die erste, linke Seitenwand (14a) als auch die zweite, rechte Seitenwand (14b) im Kopfbereich (2) jeweils wenigstens zwei oder wenigstens drei Durchbrüche (12a, 12b, 12c, 12d, 12e, 12f) in einer Richtung quer zur Stockgrifflängsachse (S) und quer zur Laufrichtung (L) aufweisen,
und/ dass die erste Seitenwand (14a) und die zweite Seitenwand (14b) jeweils mindestens zwei oder drei durch jeweils einen Steg (13a, 13b, 13c, 13d) voneinander getrennte Durchbrüche (12a, 12b, 12c, 12d, 12e, 12f) aufweisen, wobei sich die Stege (13a, 13b, 13c, 13d) von der Deckfläche (6) des Stockgriffes (1) nach unten in Richtung des Griffbereichs (3) erstrecken, und vorzugsweise im Wesentlichen parallel zur Stockgrifflängsachse (S) oder winklig geneigt zur Stockgrifflängsachse (S) angeordnet sind.

7. Stockgriff (1) nach einem der vorhergehenden Ansprüche, **dadurch gekennzeichnet, dass** die Stege (13a, 13b, 13c, 13d) bezüglich Stockgrifflängsachse (S) geneigt ausgerichtet sind, wobei bevorzugter Massen in Laufrichtung weiter vorne angeordnete Stege (13a, 13c) von unten nach oben nach vorne geneigt sind, insbesondere vorzugsweise unter einem Winkel bezüglich Stockgrifflängsachse (S) von 20-80°, oder im Bereich von 30-60°, und in Laufrichtung weiter hinten angeordnete Stege (13b,13d) von unten nach oben nach hinten geneigt sind, insbesondere vorzugsweise in einem Winkel bezüglich Stockgrifflängsachse (S) von 10-70°, oder im Bereich von 20-60°.

8. Stockgriff (1) nach einem der vorhergehenden Ansprüche, **dadurch gekennzeichnet, dass** die Durchbrüche (12a, 12b, 12c, 12d, 12e, 12f) in den beiden Seitenwänden (14) spiegelsymmetrisch bezüglich einer durch die Stockgrifflängsachse (S) und die Laufrichtung (L) aufgespannten Ebene ausgebildet sind.

9. Stockgriff (1) nach Anspruch 4, **dadurch gekennzeichnet, dass** die Seitenwände (14a, 14b) in einem oberen Bereich des Kopfbereichs (2) in Bezug auf einen unteren Bereich des Kopfbereichs (2) nach innen zum Hohlraum (42) hin versetzt sind, wodurch zwischen dem oberen Bereich des Kopfbereichs (2) und dem unteren Bereich des Kopfbereichs (2) eine in Umfangsrichtung (U) den Kopfbereich teilweise umlaufende Schulter (21) gebildet ist, auf welchem der Aufsatz (7) mindestens teilweise aufliegt, wobei vorzugsweise durch die Formgebung des Aufsatzes (7) und dessen Lage in diesem Versatzbereich eine im Wesentlichen kontinuierliche und abgesehen von Spalten zwischen Bauteilen geschlossene Oberfläche des Griffbereichs ausgebildet wird.

10. Stockgriff (1) nach Anspruch 6 und Anspruch 9, **dadurch gekennzeichnet, dass** sich die Stege (13) von der Deckfläche (6) des Stockgriffs (1) her nach unten in Richtung des Griffbereichs (3) bis zur teilweise umlaufenden Schulter (21) erstrecken.

11. Stockgriff (1) nach Anspruch 4, **dadurch gekennzeichnet, dass** der Aufsatz (7) mindestens teilweise, vorzugsweise vollständig transparent oder durchscheinend ausgebildet ist, sodass die Durchbrüche (12a, 12b, 12c, 12d) des Kerns (1a) von aussen sichtbar sind.

12. Stockgriff (1) nach einem der vorhergehenden Ansprüche, **dadurch gekennzeichnet, dass** der Stockgriff (1) in dem nach oben hin durch eine Deckfläche (6) begrenzten Kopfbereich (2) rückseitig eine zentrale Ausnehmung (11) aufweist, in welcher in einem hinteren Bereich (2b) des Kopfbereichs (2) ein Schlaufenbefestigungselement (5) mit einer am Schlaufenbefestigungselement (5) befestigten Handschlaufe (4) aufgenommen ist, wobei vorzugsweise das Schlaufenbefestigungselement (5) einen Durchbruch aufweist, welcher mit einem Durchbruch (12c, 12f) der Seitenwände (14a, 14b) fluchtet, sodass das Schlaufenbefestigungselement (5) in einer Ruheposition durch den Durchbruch (12c, 12f) der Seitenwände (14a, 14b) betrachtet im Wesentlichen nicht von aussen sichtbar ist.

13. Stockgriff (1) nach Anspruch 4, **dadurch gekennzeichnet, dass** zwischen der Deckfläche (6) und einem unteren Bereich des Griffkopfes auf der Rückseite des Griffkopfes zwei seitliche bogenförmige oder gewinkelte Stege (41) angeordnet sind, zwischen denen vorzugsweise ein Schlaufenbefestigungselement (5) nach Anspruch 12 angeordnet ist,
und dass der Stockgriff (1) einen am Kern (1a) lösbar befestigten Aufsatz (7) aufweist, welcher den Kern (1a) im Kopfbereich (2) in Umfangsrichtung (U) bereichsweise umschliesst, und der die Durchbrüche oder Ausnehmungen oder beides in der Deckfläche (6) inklusive den durch die Stege (41) gebildeten Durchbruch (12c,12f) wenigstens teilweise, vorzugsweise vollständig außenseitig überdeckt, wobei der Aufsatz (7) vorzugsweise kraft- oder formschlüssig oder kraft- und formschlüssig am Kern (1a) befestigt ist oder formschlüssig an einem ebenfalls im Griffkopf eingelassenen Schlaufenbefestigungselement (5) befestigt ist, indem Bereiche (7e,7f) des Aufsatzes (7) die Stege (41) innenseitig hintergreifen, und gegebenenfalls in kurvenförmige Ausnehmungen eines Schlaufenbefestigungselements (5) führend eingreifen.

14. Verfahren zur Montage eines Stockgriffs gemäß Anspruch 12, **dadurch gekennzeichnet, dass** die Handschlaufe mit einem freien Ende am Schlaufenbefestigungselement (5) befestigt wird, und anschließend als Modul in die zentrale Ausnehmung (11) eingeführt und über einen Querstift im Griffkopf kippbar befestigt wird, wobei vorzugsweise davor oder anschließend ein Aufsatz (7) aufgeschoben und am Griffkopf vorzugsweise selbsteinrastend befestigt wird, und über diesen Aufsatz (7) respektive Bereiche davon das Schlaufenbefestigungselement (5) zusätzlich am Griffkopf gesichert und vorzugsweise zusätzlich für die Kippbewegung geführt wird.

15. Stock, insbesondere Trekkingstock, Skistock, Langlaufskistock, oder Nordic Walking Stock, mit einem Stockgriff nach einem der Ansprüche 1-13.

## Claims

1. Pole grip (1), in particular for a ski pole, cross-country ski pole, trekking pole or nordic walking pole, with a head section (2) and a grip section (3), as well as an axial recess (16) extending downwards and open only at the downwards end and for receiving a pole shaft,
**characterised in that**
the pole grip (1) has a core (1a) in the head section (2),
wherein the core (1a) has, at least in some areas, a first, left side wall (14a) and a second, right side wall (14b),
wherein the two side walls (14a, 14b) are connected on the upper side by a cover surface (6) so that side walls (14a, 14b) and cover surface (6) enclose a cavity (42) extending along the direction of travel, and the first, left side wall (14a) and the second, right side wall (14b) in the head area (2) laterally delimit the cavity (42), and
wherein both side walls each have at least one opening (12a, 12b, 12c, 12d, 12e, 12f) in a direction transverse to the longitudinal axis (S) of the stick handle and transverse to the direction of travel (L), and at least one of the following conditions is fulfilled:
the individual opening area (12) of at least one of the openings (12a, 12b, 12c, 12d, 12e, 12f) in one or both side walls is greater than 10 mm²,
the total area of the openings in one or both side walls is greater than 10 mm².

2. Pole grip (1) according to claim 1, **characterised in that** webs (13) are formed between the openings (12a, 12b, 12c, 12d, 12e, 12f), or the openings are formed by a grid structure with openings
or that the individual opening area (12) of at least one of the openings, preferably the majority or all of the openings, is greater than 15 ^{mm²}or is in the range of 10-50 mm² and/or that the total area of the openings on at least one or both sides of the handle is greater than 15 mm² , or greater than 20 mm² or is in the range of 10-50 mm².

3. Pole grip (1) according to one of the preceding claims, **characterised in that** the cover surface (6) is closed or grid-shaped.

4. Pole grip (1) according to one of the preceding claims, **characterised in that** the pole grip (1) has at least one attachment (7) detachably fastened to the core (1a), which surrounds the core (1a) in the head area (2) in the circumferential direction (U) in some areas, and which covers the openings and/or recesses in the cover surface (6) at least partially, preferably completely on the outside, wherein the attachment (7) is preferably fixed to the core (1a) by means of a snap-in connection. or recesses in the cover surface (6) at least partially, preferably completely, on the outside, wherein the attachment (7) is preferably fastened to the core (1a) by force or form or by force and form or is fastened by form to a loop fastening element (5) also embedded in the handle head.

5. Pole grip (1) according to claim 4, **characterised in that** the attachment (7) is designed as a clamp with two lateral arms (7a, 7b), wherein the arms (7a, 7b) extend from a front wall (7c) of the attachment (7) rearwardly towards the rear region (2b) of the head region (2) of the pole grip (1) and thereby partially cover the side walls (14) and completely cover the openings arranged therein on the outside, each of the lateral arms (7a, 7b) has at least one first means (7g, 7h) for a force-fitting and/or form-fitting connection to the core (1a) and at least one second means (7e, 7f) for a force-fitting or form-fitting or force-fitting and form-fitting connection to a coupling element (5), wherein preferably at least the second means (7h, 7i) is a locking means which locks into a locking recess or on a locking extension of a locking structure (35) in the core (1a).

6. Pole grip (1) according to one of the preceding claims, **characterised in that** both the first, left side wall (14a) and the second, right side wall (14b) in the head area (2) each have at least two or at least three openings (12a, 12b, 12c, 12d, 12e, 12f) in one direction transverse to the longitudinal axis (S) of the stick grip and transverse to the direction of travel (L),
and/or that the first side wall (14a) and the second side wall (14b) each have at least two or three openings (12a, 12b, 12c, 12d, 12e, 12f) separated from one another by a respective web (13a, 13b, 13c, 13d), wherein the webs (13a, 13b, 13c, 13d) extend downwards from the cover surface (6) of the pole grip (1) towards the grip area (3) and are preferably arranged substantially parallel to the walking stick handle longitudinal axis (S) or at an angle to the walking stick handle longitudinal axis (S).

7. Pole grip (1) according to one of the preceding claims, **characterised in that** the webs (13a, 13b, 13c, 13d) are inclined relative to the longitudinal axis (S) of the stick grip, wherein the webs (13a, 13c) located further forward in the direction of travel are inclined forward from bottom to top, in particular at an angle of preferably at an angle of 20-80° relative to the longitudinal axis (S) of the stick grip, or in the range of 30-60°, and the webs (13b, 13d) arranged further rearward in the direction of travel are inclined rearward from bottom to top, in particular preferably at an angle of 10-70° relative to the longitudinal axis (S) of the stick grip, or in the range of 20-60°.

8. Pole grip (1) according to one of the preceding claims, **characterised in that** the openings (12a, 12b, 12c, 12d, 12e, 12f) in the two side walls (14) are formed mirror-symmetrically with respect to a plane spanning the longitudinal axis (S) of the stick handle and the direction of travel (L).

9. Pole grip (1) according to claim 4, **characterised in that** the side walls (14a, 14b) are offset inwards towards the cavity (42) in an upper region of the head region (2) relative to a lower region of the head region (2), whereby a shoulder (21) is formed between the upper region of the head region (2) and the lower region of the head region (2) in a circumferential direction (U), on which the attachment (7) rests at least partially, preferably by means of the shaping of the shoulder (21), on which the attachment (7) rests at least partially, whereby the shoulder (21) is formed in a circumferential direction (U) partially surrounding the head region. (2) a shoulder (21) is formed which partially surrounds the head region in the circumferential direction (U) and on which the attachment (7) rests at least partially, wherein preferably the shape of the attachment (7) and its position in this offset region form a substantially continuous surface of the grip region which is closed apart from gaps between components.

10. Pole grip (1) according to claim 6 and claim 9, **characterised in that** the webs (13) extend downwards from the cover surface (6) of the pole grip (1) in the direction of the grip area (3) to the partially surrounding shoulder (21).

11. Pole grip (1) according to claim 4, **characterised in that** the attachment (7) is at least partially, preferably completely transparent or translucent, so that the openings (12a, 12b, 12c, 12d) of the core (1a) are visible from the outside.

12. Pole grip (1) according to one of the preceding claims, **characterised in that** the pole grip (1) has a central recess (11) on the rear side in the head area (2) bounded upwards by a cover surface (6), in which a loop fastening element (4) is received in a rear area (2b) of the head area (2), wherein the loop fastening element (5) is preferably fastened to the loop fastening element (5) by means of a loop fastening element (5) fastened to the loop fastening element (5). (5) with a hand strap (4) attached to the loop fastening element (5) is accommodated in a rear area (2b) of the head area (2), wherein the loop fastening element (5) preferably has an opening which is aligned with an opening (12c, 12f) of the side walls (14a, 14b) so that the loop fastening element (5) is essentially not visible from the outside when viewed through the opening (12c, 12f) of the side walls (14a, 14b) in a rest position.

13. Pole grip (1) according to claim 4, **characterised in that** two lateral arcuate or angled webs (41) are arranged between the cover surface (6) and a lower region of the handle head on the rear side of the handle head, between which a loop fastening element (5) according to claim 12 is preferably arranged,
and that the pole grip (1) has an attachment (7) detachably fastened to the core (1a), which surrounds the core (1a) in the head area (2) in the circumferential direction (U) in some areas, and which covers the openings or recesses or both in the cover surface (6) including the opening (12c, 12f) formed by the webs (41) at least partially, preferably completely, on the outside, wherein the attachment (7) is preferably fastened to the core (1a) by a force-fitting or form-fitting connection or by a force- and form-fitting connection or is form-fitted to a loop fastening element (5) also embedded in the handle head (5) by means of areas (7e, 7f) of the attachment (7) engaging behind the webs (41) on the inside and, if necessary, engaging in a leading manner in curved recesses of a loop fastening element (5).

14. Method for assembling a Pole grip according to claim 12, **characterised in that** the hand strap is attached with a free end to the strap attachment element (5) and is then inserted as a module into the central recess (11) and is attached in a tiltable manner by means of a cross pin in the handle head, wherein an attachment (7) is pushed on and preferably fastened to the handle head in a self-locking manner, and the loop fastening element (5) is additionally secured to the handle head via this attachment (7) or areas thereof and preferably additionally guided for the tilting movement.

15. Stick, in particular trekking stick, ski pole, cross-country ski pole or Nordic walking stick, with a pole grip according to one of claims 1-13.

## Revendications

1. Poignée (1), en particulier pour un bâton de ski, un bâton de ski de fond, un bâton de randonnée ou un bâton de marche nordique, avec une zone de tête (2) et une zone de préhension (3), ainsi qu'un évidement axial (16) ouvert vers le bas d'un seul côté pour recevoir un tube de bâton,
**caractérisée en ce que**
la poignée (1) comporte dans la partie supérieure (2) un noyau (1a),
le noyau (1a) présentant au moins par endroits une première paroi latérale gauche (14a) et une deuxième paroi latérale droite (14b),
les deux parois latérales (14a, 14b) étant reliées sur le côté supérieur par une surface de recouvrement (6) afin que les parois latérales (14a, 14b) et la surface de recouvrement (6) entourent un espace creux (42) s'étendant dans le sens longitudinal, et la première paroi latérale gauche (14a) et la deuxième paroi latérale droite (14b) délimitent latéralement l'espace creux (42) dans la zone de tête (2), et
les deux parois latérales présentant chacune au moins une ouverture (12a, 12b, 12c, 12d, 12e, 12f) dans une direction transversale à l'axe longitudinal (S) de la poignée du manche et transversale à la direction de déplacement (L), et au moins l'une des deux conditions suivantes étant remplie :
la surface individuelle (12) d'au moins une des ouvertures (12a, 12b, 12c, 12d, 12e, 12f) dans une ou les deux parois latérales est supérieure à 10 mm²,
la surface totale des ouvertures dans une ou les deux parois latérales est supérieure à 10 mm².

2. Poignée (1) selon la revendication 1, **caractérisée en ce que** des nervures (13) sont formées entre les ouvertures (12a, 12b, 12c, 12d, 12e, 12f) ou que les ouvertures sont formées par une structure en treillis avec des ouvertures
ou que la surface d'ouverture individuelle (12) d'au moins une des ouvertures, de préférence de la plupart ou de toutes les ouvertures, est supérieure à 15 mm² ou comprise entre 10 et 50 mm² et/ou que la surface totale des ouvertures sur au moins un ou les deux côtés de la poignée est supérieure à 15 mm² ou supérieure à 20 mm² ou comprise entre 10 et 50 mm².

3. Poignée (1) selon l'une des revendications précédentes, **caractérisée en ce que** la surface de recouvrement (6) est fermée ou en forme de grille.

4. Poignée (1) selon l'une des revendications précédentes, **caractérisée en ce que** la poignée (1) présente au moins un embout (7) fixé de manière amovible sur le noyau (1a), qui entoure partiellement le noyau (1a) dans la zone de la tête (2) dans le sens périphérique (U) et qui recouvre au moins partiellement, de préférence entièrement, les ouvertures et/ou les évidements dans la surface de recouvrement (6) sur le côté extérieur, l'embout (7) étant de préférence fixé par adhérence ou par complément de forme ou par adhérence et complément de forme. ou les évidements dans la surface de recouvrement (6) au moins partiellement, de préférence complètement, sur le côté extérieur, l'embout (7) étant de préférence fixé par adhérence ou par complément de forme ou par adhérence et par complément de forme sur le noyau (1a) ou fixé par complément de forme sur un élément de fixation de boucle (5) également encastré dans la tête de la poignée.

5. Poignée (1) selon la revendication 4, **caractérisée en ce que** l'embout (7) est conçu comme une pince avec deux bras latéraux (7a, 7b), les bras (7a, 7b) s'étendent depuis une paroi avant (7c) de l'embout (7) vers l'arrière jusqu'à la zone arrière (2b) de la zone de tête (2) de la poignée (1) et recouvrent alors partiellement les parois latérales (14) et complètement les ouvertures disposées dans celles-ci vers l'extérieur, chacun des bras latéraux (7a, 7b) comporte au moins un premier moyen (7g, 7h) pour la liaison par adhérence et/ou par complémentarité de forme avec le noyau (1a) et au moins un deuxième moyen (7e, 7f) pour la liaison par adhérence ou par complémentarité de forme ou par adhérence et par complémentarité de forme avec un élément d'accouplement (5), au moins le deuxième moyen (7h, 7i) est un moyen d'encliquetage qui s'encliquette dans un évidement d'encliquetage ou sur un prolongement d'encliquetage d'une structure d'encliquetage (35) dans le noyau (1a).

6. Poignée (1) selon l'une des revendications précédentes, **caractérisée en ce que** la première paroi latérale gauche (14a) et la deuxième paroi latérale droite (14b) dans la zone supérieure (2) présentent chacune au moins deux ou au moins trois ouvertures (12a, 12b, 12c, 12d, 12e, 12f) dans une direction transversale à l'axe longitudinal (S) de la poignée et transversale à la direction de déplacement (L),
et/ou que la première paroi latérale (14a) et la deuxième paroi latérale (14b) présentent chacune au moins deux ou trois ouvertures (12a, 12b, 12c, 12d, 12e, 12f), les nervures (13a, 13b, 13c, 13d) s'étendent vers le bas depuis la surface de recouvrement (6) de la poignée (1) en direction de la zone de préhension (3) et sont de préférence disposées essentiellement parallèlement à l'axe longitudinal (S) de la poignée de bâton ou inclinées angulairement par rapport à l'axe longitudinal (S) de la poignée de bâton.

7. Poignée (1) selon l'une des revendications précédentes, **caractérisée en ce que** les nervures (13a, 13b, 13c, 13d) sont inclinées par rapport à l'axe longitudinal (S) de la poignée du bâton, les nervures (13a, 13c) situées de préférence plus en avant dans le sens de la marche étant inclinées vers l'avant de bas en haut, en particulier de maniè , de préférence sous un angle de 20 à 80° par rapport à l'axe longitudinal (S) de la poignée du bâton, ou dans une plage comprise entre 30 et 60°, et les nervures (13b, 13d) disposées plus en arrière dans le sens de la marche sont inclinées vers l'arrière de bas en haut, en particulier de préférence selon un angle par rapport à l'axe longitudinal (S) du manche de 10 à 70°, ou dans une plage comprise entre 20 et 60°.

8. Poignée (1) selon l'une des revendications précédentes, **caractérisée en ce que** les ouvertures (12a, 12b, 12c, 12d, 12e, 12f) dans les deux parois latérales (14) sont réalisés de manière symétrique par rapport à un plan défini par l'axe longitudinal (S) de la poignée du bâton et la direction de déplacement (L).

9. Poignée (1) selon la revendication 4, **caractérisée en ce que** les parois latérales (14a, 14b) sont décalées vers l'intérieur, dans une zone supérieure de la zone de tête (2), par rapport à une zone inférieure de la zone de tête (2) en direction de la cavité (42), de sorte qu'entre la zone supérieure de la zone de tête (2) et la zone inférieure de la zone de tête (2) est formée un épaulement (21) qui entoure partiellement la zone de tête dans la direction circonférentielle (U) et sur lequel repose au moins partiellement la partie supérieure (7), la forme de la partie supérieure (7) et sa position dans cette zone de décalage formant de préférence une surface de la zone de préhension essentiellement continue et fermée, à l'exception de fentes entre les composants.

10. Poignée (1) selon la revendication 6 et la revendication 9, **caractérisée en ce que** les nervures (13) s'étendent depuis la surface supérieure (6) de la poignée (1) vers le bas en direction de la zone de préhension (3) jusqu'à l'épaulement partiellement périphérique (21).

11. Poignée (1) selon la revendication 4, **caractérisée en ce que** l'embout (7) est au moins partiellement, de préférence entièrement transparent ou translucide, de sorte que les ouvertures (12a, 12b, 12c, 12d) du noyau (1a) sont visibles de l'extérieur.

12. Poignée (1) selon l'une des revendications précédentes, **caractérisée en ce que** la poignée (1) présente, dans la zone de tête (2) délimitée vers le haut par une surface de recouvrement (6), un évidement central (11) à l'arrière, dans lequel un élément de fixation de dragonne (4) est logé dans une zone arrière (2b) de la zone de tête (2), l'élément de fixation de dragonne (5) présentant de préférence un évidement qui est recouvert par la surface de recouvrement (6) et qui est relié à la surface de recouvrement (6) par une partie en saillie (6a). (5) avec une dragonne (4) fixée à l'élément de fixation de dragonne (5) est logé dans une zone arrière (2b) de la zone de tête (2), l'élément de fixation de dragonne (5) présentant de préférence une ouverture qui est alignée avec une ouverture (12c, 12f) des parois latérales (14a, 14b) de l' , de sorte que l'élément de fixation de boucle (5), dans une position de repos, n'est pour l'essentiel pas visible de l'extérieur lorsqu'on regarde à travers l'ouverture (12c, 12f) des parois latérales (14a, 14b).

13. Poignée (1) selon la revendication 4, **caractérisée en ce que** deux nervures latérales (41) en forme d'arc ou coudées sont disposées entre la surface de recouvrement (6) et une zone inférieure de la tête de poignée, sur la face arrière de la tête de poignée, entre lesquelles est disposé de préférence un élément de fixation de boucle (5) selon la revendication 12,
et **en ce que** la poignée (1) comporte un embout (7) fixé de manière amovible sur le noyau (1a), qui entoure partiellement le noyau (1a) dans la zone de tête (2) dans la direction circonférentielle (U) et qui recouvre au moins partiellement, de préférence entièrement, les ouvertures ou les évidements ou les deux dans la surface de recouvrement (6) , y compris l'ouverture (12c, 12f) formée par les nervures (41), de préférence entièrement, au moins en partie, sur le côté extérieur, la partie rapportée (7) étant de préférence fixée par adhérence ou par emboîtement ou par adhérence et emboîtement sur le noyau (1a) ou fixée par emboîtement sur un élément de fixation de boucle (5) également encastré dans la tête de poignée (5) en embrassant les nervures (41) à l'intérieur, et s'engageant le cas de besoin dans des évidements courbes d'un élément de fixation de boucle (5).

14. Procédé de montage d'une poignée selon la revendication 12, **caractérisé en ce que** la dragonne est fixée par une extrémité libre à l'élément de fixation de dragonne (5), puis introduite sous forme de module dans l'évidement central (11) et fixée de manière basculante dans la tête de poignée à l'aide d'une goupille transversale, un embout (7) est enfilée et fixée de préférence par encliquetage sur la tête de poignée, et l'élément de fixation de boucle (5) est en outre fixé sur la tête de poignée par l'intermédiaire de cet embout (7) ou de zones de celui-ci et est de préférence guidé en plus pour le mouvement de basculement.

15. Bâton, en particulier bâton de trekking, bâton de ski, bâton de ski de fond ou bâton de marche nordique, avec une poignée selon l'une des revendications 1 à 13.
